# FASCICULE DE BREVET EUROPEEN

(11) **EP 0 259 304 B1**
(45) Date de publication et mention de la délivrance du brevet: **16.05.1990**
(21) Numéro de dépôt: 86901418.3
(22) Date de dépôt: 25.02.1986
(51) Int. Cl.: B26B 21/38

(54) **RASOIR VIBRANT A LAME TRANCHANTE**
RASIERHOBEL MIT VIBRIERENDER KLINGE
VIBRATING RAZOR WITH CUTTING BLADE

(30) Priorité: 25.02.1985 FR 8502719
(43) Date de publication de la demande: 16.03.1988
(73) Titulaire: LEROUX, Jacques, F-85340 Olonne-sur-Mer (FR); CHENARD, Julia, F-44300 Nantes (FR); CORNUT, Alain, F-85340 Olonne-sur-Mer (FR)
(72) Inventeur: LEROUX, Jacques, F-85340 Olonne-sur-Mer (FR); CHENARD, Julia, F-44300 Nantes (FR); CORNUT, Alain, F-85340 Olonne-sur-Mer (FR)
(74) Mandataire: Chenard, René Marcel
(86) Numéro de dépôt international: FR8600061
(87) Numéro de publication internationale: WO8604854

(56) Documents cités:
- DE-A- 2 114 709
- US-A- 3 008 232
- US-A- 3 611 568
- US-A- 3 636 627

## Description

L'invention concerne un rasoir vibrant à lame tranchante et plus particulièrement un ensemble de moyens destinés à améliorer l'efficacité et la fiabilité des rasoirs de ce type actuellement connus.

Le rasoir vibrante à lame tranchante selon l'invention est du type dans lequel la lame est reliée à un support par des moyens connus de fixation ferme, ce support étant lui-même relié à un manche ou corps de rasoir s'étendant transversalement au bord tranchant de la lame et qui constitue l'organe de préhension et de traction du rasoir, manche qui présente, de façon solidaire, dans sa partie qui subit l'action de préhension et de traction de l'utilisateur, des moyens de fixation d'un moteur électrique dont l'axe de rotation co-axial au manche, porte sur son extrémité orientée vers le support de lame et de façon solidaire, une masselotte excentrée qui, ainsi entraînée en rotation par l'axe du moteur,constitue un organe de génération de mouvement qui détermine l'entrée en vibration de l'ensemble du manche et du support de lame qui est ainsi animé d'un mouvement vibratoire de forme sensiblement circulaire dans un plan perpendiculaire à l'axe du moteur, le bord tranchant de la lame restant substantiellement parallèle à lui-même sous l'action de préhension de la main de l'utilisateur, des moyens d'alimentation électrique étant par ailleurs aménagés dans l'extrémité du manche opposée à la tête.

La définition qui précède constitue l'état antérieur de la technique qui peut être considéré comme basé par le document US-A-3 636 627 (Victor TIFFIN).

L'invention concerne également un procédé de fabrication particulièrement adapté à la constitution d'un tel rasoir, de manière telle que le coùt de fabrication du rasoir soit aussi faible que possible.

Il doit être précisé que le rasoir, objet de l'invention, est du type dans lequel la lame est reliée à un support par des moyens appropriés de maintien, ce support étant lui-même relié à un manche transversal au bord tranchant de la lame et qui constitue l'organe de préhension et de traction du rasoir.

Dans le cadre de ce type de rasoir, il a déjà été proposé, en vue d'améliorer le pouvoir tranchant de la lame, d'interposer entre cette dernière et son support des moyens d'entrainement reliés à une source d'énergie convenable, ces moyens étant aménagés de manière à faire accomplir à la dite lame et dans son plan, relativement à son support, dans lequel elle peut coulisser parallèlement à son bord tranchant, un mouvement alternatif linéaire parallèlement au dit bord tranchant. Cependant, un tel dispositif suppose l'aménagement de moyens d'entrainement de la lame relativement complexes tandis que des moyens de guidage de la lame dans son support doivent être prévus. Un tel dispositif est notamment décrit au FR-A-1 185 200.

Il résulte, tant de la relative complexité des moyens d'entrainement destinés à communiquer à la lame son mouvement alternatif par rapport à la tête support, que de la nécessité de l'aménagement de moyens de guidage suffisamment précis destinés à éviter les vibrations parasites et dangereuses de cette lame par rapport à son support, qu'un tel rasoir est d'un coùt de fabrication élevé qui rend problématique une diffusion importante de rasoirs de ce type.

Dans le but de remédier à ces inconvénients, il a déjà été proposé de communiquer au manche du rasoir lui-même un mouvement vibratoire parallèlement au plan de la lame par l'aménagement, defaçon solidaire, dans la partie du dit manche qui subit l'action de préhension et de traction de l'utilisateur, d'un moteur électrique dont l'axe de rotation co-axial au manche, porte sur son extrémité orientée vers le support de lame et de façon solidaire, une masselotte excentrée qui, ainsi entraînée en rotation par l'axe du moteur,détermine l'entrée en vibration de l'ensemble du manche et du support de lame. Le mouvement vibratoire est alors de forme sensiblement circulaire dans un plan perpendiculaire à l'axe du moteur et, théoriquement, le support entraine dans le même mouvement vibratoire la lame qui lui est reliée.

Un tel dispositif a été décrit dans les brevets US-A-3 611 568 (ALEXANDER ET AL) publié le 12 Octobre 1971, et DE-A-2114709 (GILLETTE) publié le 7 Octobre 1971. Ce dispositif est également décrit dans le brevet US-A-2 054418 (HARTMANN, née BÔHM) publié le 15 Septembre 1936.

Cependant, il doit être remarqué que dans le cas des documents US-A-3 636 627, DE-A-2 114 709 et US-A-2 054 418 qui décrivent des rasoirs dans lesquels la lame, de type traditionnel, est positionnée sur son support par des éléments traversant des ajours aménagés dans la dite lame, il est nécessaire de réserver, entre les éléments de positionnement et les ajours qu'ils traversent, un jeu suffisant, de l'ordre de un millimètre au total de manière à faciliter la mise en place par l'utilisateur de cette lame dépourvue detoute protection ettrès dangereuse à manipuler en raison de l'existence de ces deux bords tranchants opposés. Or, il est clair que la vitesse de rotation du moteur électrique tel qu'il est décrit dans chacun de ces documents, est extrêmement rapide et de l'ordre de cinquante à plusieurs centaines de cycles par seconde. A une telle vitesse de rotation, les efforts d'inertie développés sur la lame elle-même sont d'un ordre de grandeur non négligeable malgré son faible poids. Ainsi, il est rendu possible que malgré l'action de maintien ou de réglage de l'incurvation de la lame exercée sur cette dernière par le capot supérieur plus ou moins serré en direction du support de lame conformé de façon correspondante, soit insuffisante pour s'opposer à tout déplacement de la dite lame par rapport aux éléments de maintien. Or, il est établi par l'expérience que l'amplitude du mouvement vibratoire défini ci-dessus, est dans la pratique d'un ordre de grandeur inférieur à celui du jeu réservé entre les éléments de maintien et les ajours qu'ils traversent.

Il est ainsi établi que, dans les dispositifs connus qui viennent d'être mentionnés, la répercussion du mouvement vibratoire déterminée par le moteur, solidaire du manche, sur la lame elle-même, s'effectue de façon très imparfaite et le plus souvent nulle. Il en résulte que la lame n'est en fait animée soit d'aucun mouvement relatif par rapport à la direction de traction exercée sur le manche par l'utilisateur, soit d'un mouvement anarchique de très faible amplitude, mais néanmoins dangeureux quant aux risques de coupure de la peau.

La préoccupation principale, dans un rasoir vibrant à lame tranchante doit donc être d'assurer une solidarité totale au moins dans la direction du bord tranchant de la lame, entre celle-ci et le manche qui peut encore être désigné comme l'organe de préhension et de traction.

De plus, il faut remarquer que les trois derniers documents qui viennent d'être analysés concernent des rasoirs dans lesquels la lame amovible est totalement dépourvue de protection quant au risque de coupure par ses bords tranchants au cours des manipulations de mise en place et de retrait ce qui explique que depuis plusieurs dizaines d'années, la préférence de la clientèle s'est portée en ce qui concerne les rasoirs dépourvus de dispositif vibratoire, et de façon pratiquement exclusive, vers des rasoirs dans lesquels la lame est logée dans une tête support en matière plastique généralement montée amovible par rapport au manche par des moyens conjugués de coulissement transversal à celui-ci. Les moyens, destinés à permettre le remplacement de la tête porte-lame, sont de différentes conceptions, mais aucun n'est conçu pour s'opposer à un léger déplacement de l'élément porte-lame sous l'effet des efforts d'inertie développés sur la lame ou sur le porte-lame et qui ont été évoqués ci-avant; il faut d'ailleurs en voir la raison dans la raison dans le fait que dans de tels rasoirs dépourvus de dispositif vibratoire, la question ne se pose pas puisque les efforts exerçés sur la lame sont limités à l'action de traction qui s'effectue dans la direction axiale du manche c'est-à-dire perpendiculairement au bord tranchant de la dite lame.

En ce qui concerne le document US-A-3 611 568, en dehors de la constatation que le rasoir décrit comporte effectivement un dispositif vibratoire logé axialement dans le manche et solidaire de celui-ci, il ne peut être fait aucun commentaire en ce qui concerne d'éventuels éléments de maintien de la lame par rapport à la partie supérieure du rasoir, aucune précision n'étant donnée sur ce point dans la description et la lame n'apparaissant que de façon tout à fait symbolique sous la référence 4 à la figure 1. Par ailleurs, ce document ne révèle aucune précision en ce qui concerne une éventuelle amovibilité de la partie supérieure du rasoir désignée par la référence 2 pas plus qu'une éventuelle solidarité avec la partie inférieure ou manche du rasoir qui porte les moyens vibratoires. Il est d'ailleurs à remarquer que les trois revendications accordées aux Etats-Unis sont essentiellement dirigées vers un mode très particulier de fixation, à l'intérieur du manche, de la batterie d'alimentation électrique du moteur.

Il doit être entendu que, dans les développements qui vont suivre et dans un souci de simplification de la terminologie, le terme "lame" désignera aussi bien la lame proprement dite que l'ensemble de la lame et d'un élément porte-lame, constituant la partie extrême du rasoir, élément porte-lame dans lequel elle est enchassée de façon solidaire, le dit ensemble ainsi défini étant, dans ce cas, constitué de façon amovible en vue de son remplacement après usure de la lame proprement dite.

L'invention permet, notamment, d'éliminer les inconvénients de l'état de la technique qui viennent d'être énoncés.

A cet effet, l'invention concerne un rasoir vibrant à lame tranchante dans lequel la lame est reliée à un support par des moyens connus de fixation ferme, ce support étant lui-même relié à un manche ou corps de rasoir s'étendant transversalement au bord tranchant de la lame et qui constitue l'organe de préhension et de traction du rasoir, manche qui présente, de façon solidaire, dans sa partie qui subit l'action de préhension et de traction de l'utilisateur, des moyens de fixation d'un moteur électrique dont l'axe de rotation co- axial au manche, porte sur son extrémité orientée vers le support de lame et de façon solidaire, une masselotte excentrée qui, ainsi entraînée en rotation par l'axe du moteur, détermine l'entrée en vibration de l'ensemble du manche et du support de lame qui est ainsi animé d'un mouvement vibratoire de forme sensiblement circulaire dans un plan perpendiculaire à l'axe du moteur, le bord tranchant de la lame restant substantiellement parallèle à lui-même sous l'action de préhension de la main de l'utilisateur, des moyens d'alimentation électrique étant par ailleurs aménagés dans l'extrémité du manche opposée à la tête, caractérisé en ce que le corps de rasoir réalisé en une matière plastique convenable présente dans sa partie proche de la tête porte-lame, d'une première part, des éléments de berceau venant de moulage et constituant les moyens de fixation du moteur, d'une seconde part, une partie extrême dont la (ou les) face(s) extrême(s) orientée(s) vers la tête porte-lame est (sont) aménagée(s) pour venir en butée avec l'une au moins des faces correspondantes de celle-ci, d'une troisième part, des moyens de fixation amovible de la tête porte-lame constitués par un puits ménagé dans le corps de rasoir et débouchant sur sa (ses) dites(s) faces(s) extrêmes(s), destiné à recevoir par coulissement dans le corps de rasoir, transversalement au bord tranchant de la lame, une plaquette de verrouillage portée par la face correspondante de la tête porte-lame, des moyens conjugués de verrouillage amovible étant portés respectivement par le puits et la plaquette de verrouillage et aménagés de manière à exerçer une traction sur la dite plaquette lorsque la (ou les) faces(s) correspondantes(s) de celle-ci et du corps de rasoir sont arrivées en butée mutuelle, en vue d'assurer le contact étroit des dites faces correspondantes, d'une quatrième part en ce que des moyens conjugués d'immobilisation ferme sont aménagés entre la lame et la tête porte-lame, et enfin, en ce que, en vue d'assurer l'immobilisation étroite de la tête porte-lame relativement au corps de rasoir, des éléments conjugués comportant des faces transversales au plan de la lame sont constitués respectivement sur la tête porte-lame et sur le corps de rasoir et aménagés de manière à venir en contact étroit par les dites faces transversales correspondantes lorsque la tête porte-lame et le corps de rasoir sont arrivés à leur position de butée mutuelle, les groupes de faces transversales qui viennent ainsi en contact étroit étant au moins au nombre de deux et aménagés de manière à faire obstacle, dans des directions respectivement inverses, au déplacement relatif de la tête porte-lame et du corps de rasoir parallèlement au bord tranchant de la lame.

L'invention concerne encore un procédé de fabrication d'un rasoir vibrant à lame tel qu'il vient d'être défini d'une façon générale consistant à constituer le corps de rasoir en deux demi coquilles destinées à être réunies et solidarisées de part et d'autre d'un plan de joint longitudinal s'étendant de la face supérieure extrême du corps de rasoir sur laquelle débouche le puits de verrouillage et substantiellement dans le plan médian du dit puits, jusqu'à la partie extrême inférieure opposée du dit corps de rasoir, les deux demi coquilles étant dites "ventrale" quant à celle qui est située du même côté que le bord tranchant de la lame et "dorsale" quant à l'autre, l'ensemble des dites demi coquilles étant destiné à constituer un boîtier creux, chacune d'elles présentant sur sa face interne des éléments conjugués venant de moulage, par exemple en forme de lamelles, aménagées de manière à constituer par leur réunion en vis à vis, d'une part, les parois transversales du puits de verrouillage ainsi constitué entre les bords libres des lamelles correspondantes, les parois latérales du puits étant constituées par des lamelles analogues portées par la demi coquille ventrale et portant, de moulage, des éléments en saillie se faisant vis à vis et constituant, par l'élasticité de la matière plastique constitutive des lamelles qui les portent, des éléments de verrouillage destinés à coopérer avec des encoches correspondantes ménagées sur les bords leur faisant vis à vis de la dite plaquette de verrouillage, d'autre part, des éléments de berceau aménagés de manière à embrasser et immobiliser le moteur tant dans la direction parallèle à son axe de rotation que dans le plan transversal à ce dernier, d'une troisième part, à aménager sur la face interne de la coquille ventrale, deux lamelles métalliques isolées l'une de l'autre et s'étendant chacune par l'une de leurs extrémités respectivement jusqu'au niveau de deux éléments de contact portés par le moteur sur sa face ventrale correspondante et aménagés par leurs extrémités opposées de manière à assurer le contact avec une pile électrique d'alimentation logée dans la partie extrême inférieure du corps de rasoir, d'une quatrième part, à mettre le moteur en place entre les éléments de berceau de la coquille ventrale de manière que les éléments de contact qu'il porte viennent au contact des extrémités correspondantes des dites lamelles métalliques, d'une cinquième part, à assurer la coïncidence des coquilles dorsale et ventrale, les éléments de berceau qui sont constitués sur leurs faces internes étant aménagés de manière à assurer dans cette position le maintien ferme du moteur, d'une sixième part, à solidariser par tous moyens appropriés les dites coquilles ventrale et dorsale, notamment au niveau de leur partie correspondant aux parties extrêmes supérieure et inférieure du corps de rasoir et enfin, à procéder à la mise en place de la tête porte-lame par introduction à coulissement de sa plaquette de verrouillage dans le puits de verrouillage jusqu'à ce que sa face orientée vers la face extrême du corps de rasoir vienne en butée contre celle-ci avec coopération des éléments de verrouillage conjugués aménagés sur la plaquette et dans le puits.

D'autre particularités apparaîtront à la lecture de la description qui va suivre de plusieurs modes de réalisation du rasoir selon l'invention, faite en référence aux dessins annexés dans lesquels:
les figures 1A, 1B, sont des coupes avec arrachement et élévations partielles par I-I des figures 2A, 2B, faites selon le plan de joint des deux demi coquilles, constituant le corps de rasoir et son prolongement dans la tête support de lame, la partie supérieure de la figure 1A étant représentée en silhouette tiretée et en détail, nettement grossie à la figure 1B,
les figures 2A, 2B, sont des coupes semblables par II-II des figures 1A, 1B, réalisées et agrandies dans les mêmes conditions que ci-dessus,
les figures 3, 4 et 5 sont des coupes avec élévations partielles respectivement par III-III, IV-IV et V-V de la figure 2,
la figure 6, est une vue éclatée de la tête porte-lame,
la figure 7, est une représentation schématique théorique de la trajectoire d'un point de la lame lorsque l'organe de préhension est simplement tenu entre les doigts de l'utilisateur et en l'absence de tout contact avec la surface à raser,
la figure 8, est une vue schématique théorique semblable à la figure 7 de la trajectoire du même point de la lame au cours de l'action de rasage,
la figure 9, est une vue schématique en élévation d'une variante de réalisation,
la figure 10 est une vue partielle et à grande échelle du mode de réalisation des figures 1 à 7 en ce qui concerne le mode de coopération des éléments de verrouillage conjugués, respectivement portés par la plaquette de verrouillage et par les lamelles latérales du puits de verrouillage,
les figures 11 et 12 sont les vues en plan des demi coquilles respectivement ventrale et dorsale du corps du rasoir, selon un autre mode de réalisation,
les figures 13 et 14 sont des coupes avec élévation partielle respectivement selon XIII-XIII et XIV-XIV des figures 11 et 12, la partie inférieure de chacune d'elles ayant été arrachée étant donné que ses détails ne font pas partie de l'invention,
la figure 15 est une coupe semblable aux figures 13 et 14 montrant, de façon schématique et avec arrachement partiel la phase initiale de la mise en place du moteur sur son berceau,
la figure 16 est une vue analogue à la figure 15 après mise en coïncidence des coquilles dorsale et ventrale,
la figure 17 est une vue schématique du bouchon rotatif à baïonnette destiné à être introduit dans la partie inférieure du corps du rasoir constitué à la figure 16 et destiné à assurer le maintien de la pile électrique (non représentée) et la liaison électrique entre le pôle négatif de la pile d'alimentation du moteur et la lamelle métallique de contact correspondante,
les figures 18 et 19 sont des sections respectivement par XVIII-XVIII et XIX-XIX de la partie ventrale de la figure 15,
la figure 20 est une section analogue à plus grande échelle par XX-XX de la figure 15,
la figure 21 est une vue partielle en élévation schématique d'un corps de rasoir conforme à la figure 16, muni de sa tête porte-lame

et la figure 22, une coupe à grande échelle avec élévation partielle de la tête porte-lame de la figure 21.

Sur les figures 1 à 8, 1 désigne la lame dont le bord tranchant porte la référence 2. 3 désigne l'ensemble d'une tête support de lame qui comporte un capot supérieur 4 portant, perpendiculairement à sa face inférieure destinée à recevoir la lame, une plaquette de verrouillage 26.

La tête support 3 est maintenue, de façon amovible et par des moyens qui seront décrits ci-après, en contact étroit par sa face inférieure 3A avec la face correspondante 6A de la partie supérieure extrême 6 du corps de rasoir 5.

Le corps de rasoir 5 est constitué par deux demi-coquilles 51,52, disposées de part et d'autre d'un plan de joint 50 et elles sont réalisées en matière plastique dans un souci de légèreté et de facilité d'assemblage des éléments constitutifs, ainsi qu'il sera exposé ci-après.

A l'exception de la lame 1, l'ensemble de la tête support 3 est également réalisé, pour les mêmes raisons, en matière plastique.

Ainsi qu'il a été indiqué dans l'introduction, le corps de rasoir 5 s'étend perpendiculairement au bord tranchant 2.

En dehors du capot 4, la tête support 3 porte, sur sa face inférieure 30, recevant la lame, et perpendiculairement à cette face, la plaquette de verrouillage 26 qui en est solidaire. Cette plaquette 26 est destinée à être introduite avec un jeu aussi réduit que possible considéré tant dans le sens du bord tranchant de la lame que dans le sens perpendiculaire à ce dernier, dans un puits 31 de dimensions correspondantes aménagé dans la partie extrême supérieure 6 du corps de rasoir 5 avec laquelle la face inférieure 30 de la tête support 3 est destinée à venir en contact étroit avec interposition de la lame et, éventuellement d'un cache 37 destiné à masquer celle-ci et dont les autres fonctions seront ci-après décrites en détail.

Le puits 31 s'étend dans la dite partie extrême supérieure 6 de façon longitudinale à celle-ci ces- à-dire transversalement au bord tranchant 2 de la lame 1.

La face inférieure 30, du capot 4, est substantiellement plane et présente une longueur au moins égale à celle de la lame qui est destinée à venir à son contact.

La dite face inférieure 30 du capot 4 porte, au milieu de sa longueur, la plaquette de verrouillage 26 qui en est solidaire et assure le positionnement et le verrouillage étroits de la tête support par son bord périphérique inférieur 3A sur la face supérieure extrême 6A du corps de rasoir 5. A cet effet, la dite plaquette 26 présente au voisinage de son extrémité libre 33, opposée au capot, 4 et sur chacun de ses bords latéraux, respectivement deux encoches 34 destinées à coopérer avec des moyens élastiques de verrouillage portant au voisinage de leurs extrémités libres un bossage 35 en forme de calotte sphérique ou en forme de segment de sphère ou de cylindre destiné à coopérer, de façon étroite, avec l'encoche 34 correspondante. Chaque moyen élastique est constitué par une lamelle 27 solidaire de la paroi intérieure 36 de la partie supérieure 6 du corps de rasoir 5.

Par ailleurs, les bords latéraux 49 de la plaquette 26 présentent à la partie extrême 33 de la dite plaquette une forme en biseau 43 destinée à faciliter l'introduction de la plaquette 26 dans le puits 31 ainsi que l'effacement des moyens élastiques de verrouillage 27/35 avant qu'ils ne pénètrent dans leurs encoches correspondantes 34 en vue de réaliser le dit verrouillage étroit de la tête support 3 sur la partie supérieure 6 du corps de rasoir 5.

Les éléments de verrouillage 35 coopèrent avec les encoches 34 par une face 34A de celles-ci inclinée en direction de la lame 1, de manière à permettre le retrait de la tête support par simple traction exercée sur cette dernière, traction qui détermine l'écartement des lamelles 27 par coopération des faces 34A des encoches 34 avec les faces inclinées 35A qui leur font vis-à-vis des éléments de verrouillage 35.

Ainsi qu'il apparait à plus grande échelle sur la figure 10 qui représente la plaquette 26 (représentée partiellement) dans sa position de verrouillage entre les lamelles 27 (dont une seule est représentée), il apparait que, en vue du dit verrouillage, le bossage 35 est aménagé sur la lamelle 27 de manière que sa face 35A opposée à la face inférieure 30 du capot 4 vienne coopérer élastiquement et fermement avec la face 34A de l'encoche orientée de façon inclinée en direction de la lame 1 et de la face inférieure 30 du capot, sans que, dans cette position de verrouillage, le sommet 35B du bossage de verrouillage 35 puisse venir en contact avec le fond 34B de l'encoche 34. Il en résulte que la partie 35A du bossage de verrouillage 35 soumet la face inclinée 34A de l'encoche 34 à une force déterminée par la pression élastique exercée par les lamelles 27 dont les dits bossages sont solidaires et qui sont constituées à cet effet dans la partie supérieure extrême, dont elles sont solidaires, du manche ou corps de rasoir 5. Le bord inférieur 3A du capot 4 étant alors, par définition de sa position de verrouillage, en contact étroit avec la face supérieure extrême 6A du corps 5, la plaquette de verrouillage 26 est donc soumise à une composante de la dite force qui agit dans la direction opposée à la face 30 dont elle est solidaire, direction matérialisée à la figure 10 par la flèche F1, cette composante appliquant fermement le dit bord inférieur 3A du capot 4 de la tête support 3 contre la face extrême 6A du corps 5.

Dans la pratique, et compte tenu de la nécessité de maintenir la possibilité du retrait de la tête support 3 par une traction exercée à l'opposé de la flèche F1, l'on peut considérer que l'angle optimal d'inclinaison de la face 34A de l'encoche 34 relativement à la face latérale telle que 49 de la plaquette 26 sur laquelle elle est ménagée est de l'ordre de 30° à 45°.

En outre, la face inférieure 30 du capot porte, substantiellement dans le plan moyen de la plaquette 26, respectivement au moins deux tétons 32 écrasables à chaud en vue de la fixation de la lame 1, convenablement ajourée en 39,40, de manière à être traversée, pratiquement sans jeu, par les dits tétons 32 et par la plaquette 26 de verrouillage et de positionnement.

Enfin, la lame 1 est recouverte par un cache 37 en forme de plaque de longueur substantiellement égale à celle de la dite lame 1 et ajouré en 41, 42 de la même façon que cette dernière, les tétons 32 étant de longueur telle qu'après mise en place de la lame 1 jusqu'à venir porter contre la face inférieure 30 du capot 4, la plaquette de verrouillage 26 et les tétons 32 traversant leurs ajours respectivement correspondants, les dits tétons font légèrement saillie audessus du cache 37 de manière à permettre de les soumettre à un écrasement à chaud en vue de solidariser fermement les uns par rapport aux autres les différents éléments constitutifs de la tête support 3 et, notamment, la fixation ferme de la lame 1 par rapport à ceux-ci.

A cet effet, et en vue de faciliter l'opération, le cache 37 présente avantageusement la forme d'un coin dont le bord le plus mince 44 est destiné à être adjacent au bord tranchant 2 de la lame 1, tandis que son bord longitudinal opposé 45 est substantiellement plus épais de manière à permettre, dans la partie longitudinale intermédiaire 46, ainsi rendue plus épaisse au niveau des ajours de tétons 42, la constitution de logements 47 ménagés dans l'épaisseur du cache, destinés à recevoir la partie extrême des tétons qui forment une tête de faible épaisseur après leur écrasement à chaud.

Bien entendu, et selon une disposition classique, la plaquette de verrouillage 26 et les tétons 32 sont dimensionnés et disposés de manière que, après assemblage, le bord tranchant 2 de la lame 1 soit légèrement en saillie des bords longitudinaux correspondants du capot 4 et du cache 37.

En vue d'améliorer la solidarité de la tête support 3 avec la partie supérieure du corps de rasoir 5, la dite tête support porte encore, de préférence à chacune de ses extrémités et parallèlement au plan médian de la plaquette de verrouillage 26 perpendiculaire au bord tranchant 2 de la lame, respectivement deux prolongements transversaux en forme d'oreilles 58, destinés à coopérer étroitement avec deux logements 59 de forme correspondante ménagés dans les parois latérales 60 de la dite partie supérieure; cette coopération s'effectue tant par les faces orientées l'une vers l'autre 61, 62 des dites oreilles que par leurs faces 63 correspondant aux faces d'extrémité 64 des dits logements, les faces 63 et les faces d'extrémité 64 étant transversales au plan médian de la plaquette de verrouillage 26 et complétant ainsi l'aménagement, pratiquement sans jeu, de cette dernière dans son puits 31.

Selon une disposition avantageuse, le capot de la tête support de lame 3 présente à chacune des extrémités de sa partie supérieure 29, un bossage de préhension 65 destiné à faciliter l'extraction de la dite tête support hors de son puits 31. Les faces 61, 62 coopèrent avec les faces 59A, 59B.

Enfin, la tête support 3 présente, en avant du bord tranchant de la lame 1 et à peu de distance de celle-ci, un élément venant de moulage et parallèle au dit bord tranchant qui forme, vis-à-vis de celui-ci, une garde de sécurité 66; cette garde de sécurité est, dans l'exemple, reliée à chacune des extrémités, dont elle est solidaire, du capot 4 par les prolongements transversaux de celui-ci qui constituent les oreilles de maintien transversal 58.

Afin de permettre un démoulage aisé, le puits 31 est, en fait, constitué, d'une part, par les plans des faces 48, orientées l'une vers l'autre, des lamelles 27 constituant les éléments de verrouillage; les dites faces 48 constituent ainsi les parois latérales du puits 31 de la plaquette 26 qui coopèrent étroitement avec les faces latérales 49 de la dite plaquette tandis que la face interne de chacune des demi-coquilles 51-52 porte, de façon solidaire, symétriquement par rapport au plan moyen de la plaquette de verrouillage 26, entre et parallèlement aux lamelles 27, respectivement deux groupes de lamelles 28A, 28B, venant de moulage, orientés l'un vers l'autre et constituant, par les bords extrêmes 57A, 57B, desdites lamelles disposés parallèlement à la plaquette de verrouillage, les parois transversales du puits 31.

Le corps de rasoir 5 est, comme il a été dit précédemment, constitué par les deux demi-coquilles 51, 52 disposées de part et d'autre de leur plan de joint longitudinal 50 qui s'étend de la partie supérieure 6 portant la tête support jusqu'à sa partie extrême inférieure opposée 23 qui porte le bouton contacteur 56 et l'élément 56A destiné à établir le contact entre la lamelle conductrice 55 de l'une des deux barrettes de contact 80 par lesquelles le moteur 7, qui sera ci-après décrit, est alimenté, et le pôle correspondant de la pile 82.

Les deux demi-coquilles 51, 52 sont rendues solidaires par des moyens d'assemblage constitués, à leur partie voisine de la tête support, par une vis 69 qui traverse le fond d'un puits 70 venant de moulage avec la demi-coquille 52, la dite vis coopérant avec un forage correspondant 71 ménagé dans un pilier 72 venant de moulage et solidaire de l'autre demi-coquille 51; à leur partie opposée 23, les demi-coquilles sont rendues solidaires par exemple par collage ou encliquetage par une bague 73.

L'élément assurant le mouvement de la tête porte-lame 3 solidaire de la lame et du corps de rasoir comme il a été dit ci-dessus est constitué par un moteur électrique 7 fixé dans la partie supérieure du dit corps de rasoir et alimenté par la pile électrique 82 par l'intermédiaire des lamelles de contact 54, 55 fixées par écrasement à chaud des tétons 83, 83A qui les traversent, avec interposition d'une plaquette isolante 84, quivien- nent, par simple contact élastique s'effectuant au montage avec les barrettes de connexion 80, réaliser la dite alimentation électrique du moteur 7.

Le moteur 7 comporte un axe 12 de rotor, le dit rotor n'étant pas représenté sur les figures, mais aménagé de façon bien connue dans le stator 10.

L'axe de rotation 12 tourillonne dans les paliers 19, 20 et il porte, sur son extrémité orientée vers la tête support, une masselotte excentrée 11 qui communique à la tête support 3 portant la lame 1 et au corps de rasoir 5 dont elle est rendue solidaire, un mouvement vibratoire qui détermine chaque point de la lame à effectuer, comme il a été représenté à grande échelle à la figure 7, une trajectoire pseudo-circulaire 8 lorsque le dit organe 5 est tenu légèrement en main par l'opérateur sans contact avec la zône à raser, le bord tranchant 2 restant substantiellement parallèle à lui-même.

Lorsque la tête support et la lame viennent en contact avec la zône à raser et qu'une traction est effectuée sur le corps de rasoir 5 par l'utilisateur, la trajectoire des dits points de la lame, notamment de son bord tranchant 2, subit un aplatissement notable dans le sens de la traction de rasage et prend ainsi, comme il est représenté en 9 à la figure 8, une forme pseudo-elliptique, allongée dans le sens du dit bord tranchant, lui-même substantiellement perpendiculaire au dit sens de traction.

L'action de préhension de l'utilisateur s'effectue sensiblement au niveau du point 5A matérialisé sur la figure 2 sensiblement au tiers inférieur de la longueur de l'ensemble du rasoir. Il en résulte que l'action de préhension détermine, en outre, perpendiculairement au bord tranchant de la lame, un mouvement qui s'exerce alternativement, à chaque cycle de rotation, en direction de la zône à raser ou peau de l'utilisateur puis dans la direction inverse, sensiblement dans un plan 21 perpendiculaire à l'axe 12 et qui fait, avec le plan 22 de la lame, un angle A que l'on a choisi expérimentalement comme compris entre 15° et 35° et de préférence substantiellement égal à 25°.

Le mouvement de la lame qui vient d'être défini quant à sa direction perpendiculaire au bord tranchant 2, s'analyse en fait en une série de percussions et de retraits rapides qui, complète aussi bien l'action de pressions ou percussions alternatives rapides tendant à favoriser l'enfoncement du bord tranchant dans le poil, que le soulagement de la rotation du moteur lors du retrait qui fait immédiatement suite à cette action de percussion.

Ainsi qu'il résulte des énonciations précédentes, l'angle d'inclinaison B du plan de la lame par rapport à l'axe 12 du rotor est complémentaire de l'angle A et approximativement compris entre 55° et 75° et, de préférence substantiellement de l'ordre de 65°.

Par ailleurs, dans le mode de réalisation représenté, le corps de rasoir 5 présente une partie 24 éloignée de la lame 1 et voisine de son extrémité 23 opposée à la dite lame, qui comporte un axe de symétrie 25, à partir du niveau de l'extrémité du moteur 7, situé à l'opposé de la lame tandis que l'axe du moteur fait, avec le dit axe de symétrie, un angle obtus ouvert en direction (F) de la zône à raser et compris entre 165° et 145 degrés et de préférence de l'ordre de 155°, ceci découlant de constatations expérimentales.

La vitesse de rotation du moteur qui détermine la fréquence du mouvement de la lame est avantageusement comprise entre 100 et 200 cycles/ secondes et de préférence, substantiellement de l'ordre de 150 cycles/seconde.

Ainsi qu'il apparait sur les figures 1 à 5, le moteur 7 est maintenu dans un logement constitué par l'assemblage de la demi-coquille ventrale 51 et de la demi-coquille dorsale 52.

Le stator de ce moteur comporte une partie méplate 89 qui coopère, du côté de la partie dorsale, avec les lamelles longitudinales 13 solidaires de cette dernière de manière à interdire sa rotation relativement au corps de rasoir 5.

Du côté de la partie ventrale, le moteur repose sur des éléments ou lamelles 14 venant de moulage et formant berceau.

A sa partie 67 orientée en direction de la tête support 3, le moteur est maintenu par les lamelles 15,16 qui coopèrent avec le palier 20, tandis qu'à son extrémité opposée 68 il est maintenu par les lamelles 17, 18 qui coopèrent avec le palier 19, l'ensemble de ces différentes lamelles 13 à 18 venant de moulage constituant un logement qui maintient fermement le moteur 7 dans toutes les directions et qui interdit sa rotation par rapport au corps de rasoir 5.

A la figure 9, il a été représenté un mode de réalisation légèrement différent comportant une tête support avec lame à deux tranchants parallèles et opposés 102A, 102B, symétriques par rapport à un plan de symétrie 103 et éventuellement utilisables en alternance, de façon connue. Les oreilles 104 de la tête comportent des bords d'extrémité 105 coopérant avec les parois d'extrémité 106 des logements correspondants qui s'étendent symétriquement par rapport au plan 103, le plan moyen, ou de symétrie de la plaquette de verrouillage, (non représentée, de même que son puits correspondant, sur le dessin schématique de la figure 9), étant confondu avec le dit plan 103 de manière à permettre de retournement de la tête après usure du bord tranchant 102A. Pour le reste, la constitution de la tête et de ses systèmes de verrouillage est la même que celle précédemment décrite aux figures 1 à 6.

Il est à remarquer que, dans cet exemple, le fait que les bords d'extrémité 105 des oreilles 104 de la tête support qui coopèrent étroitement avec les parois d'extrémité divergentes 106 des logements correspondants s'étendent avec les dites parois 106 symétriquement par rapport au plan de symétrie de la plaquette de verrouillage en formant entre elles un certain angle, inférieur à 180°, réalise en raison de la traction exercée en direction du corps de rasoir dans le plan 103 par les éléments de verrouillage de la plaquette, une immobilisation très efficace de la tête support, transversalement au bord tranchant alors en utilisation dans les logements angulaires également symétriques constitués par les dites parois d'extrémité 106, immobilisation qui complète la sécurité du dispositif en rendant impossible tout mouvement anarchique et dangereux de la lame relativement au corps de rasoir.

Les figures 11 à 20 sont plus spécialement destinées à représenter le procédé de fabrication du rasoir mentionné dans la description, ce procédé de fabrication étant plus spécialement destiné à permettre une construction rapide et peu onéreuse du rasoir au stade de l'assemblage de ses diverses pièces constitutives dont les principales ont été référencées en augmentant de 200 unités, les chiffres de références utilisés dans les figures 1A à 8 et 10 pour les éléments de ces figures homologues ou sensiblement correspondants d'un mode de réalisation à l'autre.

Aux dites figures 11 à 20, le procédé de fabrication consiste à constituer, par moulage, les deux demi coquilles ventrale 251 et dorsale 252.

La demi coquille 251 présente, de moulage, sur sa face interne les lamelles élastiques 227 qui portent les bossages de verrouillage 235 destinés à coopérer avec les encoches de la plaquette de verrouillage non représentée aux dites figures. La dite face interne porte également les lamelles 228B qui sont destinées à constituer par leurs bords extrêmes 257B l'une des parois transversales du puits de verrouillage 231 dont l'autre paroi transversale est constituée par les bords extrêmes 257A des lamelles 228A portées par la face interne de la demi coquille dorsale 252.

Les deux demi coquilles 251 et 252 sont destinées à être réunies et solidarisées de part et d'autre d'un plan de joint longitudinal 250. La demi coquille ventrale porte l'élément en saillie 215 formant une fourchette 215A destinée à recevoir le palier avant du moteur 207 tandis que l'élément de verrouillage en forme de lamelle 218 est destiné à supporter le palier arrière du dit moteur.

Entre ces deux éléments, il a été constitué un élément de berceau formant pince élastique 214 destinée à recevoir et immobiliser provisoirement le moteur 207 au cours du montage, tant par ses branches élastiques 214 qui embrassent la partie cylindrique du moteur que la partie méplate ventrale 289A du dit moteur.

Sur la coquille dorsale, les éléments de verrouillage de la partie méplate dorsale 289 sont constitués par deux logements 213 ménagés dans la paroi dorsale de la demi coquille 252 et qui constituent d'une part, par leursfaces planes 213A ménagées dans le prolongement l'une de l'autre les éléments de maintien du moteur 207 et d'interdiction à la rotation de son stator 210 après mise en coïncidence des deux demi coquilles dans la position de la figure 16. Par ailleurs, les faces extrêmes opposées 213B des dits logements constituent, dans la même position, des éléments d'immobilisation du moteur 207.

Les éléments de liaison du moteur avec la pile électrique d'alimentation n'ont pas été représentés sur les figures 11 à 20 et il suffira de se reporter aux figures 1 et 2 où les barrettes de contact issues du moteur portent la référence 80 et viennent assurer la liaison électrique par simple contact élastique avec les lames métalliques 54,55 respectivement reliées aux pôles positif et négatif de la pile électrique par l'intermédiaire d'un bouchon de contact tel que 56A qui n'a été représenté que de façon très schématique à la figure 17 où il porte la référence 256A et où l'on remarque les éléments de contact à ressort 256B destinés à venir porter sur la lame métallique correspondante telle que la lame 55 (figure 2) et établir le circuit avec le pôle négatif de la pile électrique telle que 82 par l'intermédiaire de la liaison électrique 256C représentée schématiquement en traits mixtes et le plot de contact 256D. Comme il a été défini dans l'introduction, le procédé de fabrication et de montage du corps du rasoir consiste en premier lieu, à disposer le moteur dans la demi coquille ventrale entre l'élément en saillie 215 et l'élément en forme de lamelle 218, le palier avant étant introduit dans la fourchette 215A tandis que le corps du moteur est embrassé par les branches élastiques 214 et maintenu ainsi provisoirement en place. Dans cette position et ainsi qu'il apparait aux figures 1 et 2, les barrettes 80 issues du moteur viennent élastiquement en contact avec les lamelles 54 et 55.

Il suffit alors de réunir les demi coquilles dorsale et ventrale 252, 251, selon leur plan de joint, la partie méplate dorsale 289 venant s'encastrer dans les logements 213, puis de mettre en place, d'une part, sur l'extrémité inférieure du corps de rasoir la bague d'assemblage 273 par en clique- tage de ses tétons 273A dans les logements 273B ménagés à cet effet sur chacune des demi coquilles, puis de mettre en place la vis d'assemblage telle que représentée en 69 aux figures 1 et 2 dans le puits 270 destiné à la recevoir et à effectuer le vissage dans le forage 271 du pilier 272 et enfin, d'introduire, par coulissement longitudinal, la plaquette de verrouillage de la tête porte-lame tel que représenté en 226 sur la figure 22.

La figure 21 représente, en élévation schématique partielle, le corps d'un tel rasoir constitué par les demi coquilles 251, 252 et qui, à sa partie supérieure porte la tête support de lame 203 constituée par le capot 204 qui porte les oreilles de verrouillage 258 et à l'intérieur duquel est aménagé le cache de lame 237 fixé avec interposition de la lame non représentée sur la face inférieure 230 du capot par écrasement à chaud des tétons venus de moulage comme il est indiqué à la description de la figure 6.

Il est à remarquer que dans ce mode de réalisation qui correspond à celui des figures 11 à 20, les oreilles 258 de la tête 203 coopèrent par leurs faces 263 symétriquement disposées par rapport à l'axe M de la plaquette de verrouillage avec les parois d'extrémités 264 des logements correspondants ménagés à l'extrémité du corps du rasoir et que de plus les faces supérieures 275 de la partie extrême du corps de rasoir qui font également entre elles un angle obtus semblable au précédent coopèrent avec les faces 276 du cache de lame 237 qui font le même angle entre elles.

Il est clair que le verrouillage ainsi réalisé par coopération des faces 263 et 264 d'une part et 275, 276 d'autre part rend impossible tout déplacement de la tête porte-lame transversalement au bord tranchant, en raison de l'action de traction exercée sur la tête par les éléments conjugués de verrouillage de la plaquette de verrouillage.

## Revendications

1. Rasoir vibrant à lame tranchante (1) dans lequel la lame est reliée à un support (3) par des moyens connus (32, 37, 40, 42) de fixation ferme, ce support étant lui-même relié à un manche ou corps de rasoir (5) s'étendant transversalement au bord tranchant (2) de la lame et qui constitue l'organe de préhension et de traction du rasoir, manche qui présente, de façon solidaire, dans sa partie qui subit l'action de préhension et de traction de l'utilisateur, des moyens (13-18) de fixation d'un moteur électrique (7) dont l'axe de rotation (12) co-axial au manche, porte sur son extrémité orientée vers le support de lame et de façon solidaire, une masselotte excentrée (11) qui, ainsi entraînée en rotation par l'axe du moteur, constitue un organe de génération de mouvement qui détermine l'entrée en vibration de l'ensemble du manche et du support de lame (3) qui est ainsi animé d'un mouvement vibratoire de forme sensiblement circulaire dans un plan perpendiculaire à l'axe du moteur, le bord tranchant (2) de la lame restant substantiellement parallèle à lui-même sous l'action de préhension de la main de l'utilisateur, des moyens d'alimentation électrique (82) étant par ailleurs aménagés dans l'extrémité du manche opposée à la tête, caractérisé en ce que le corps de rasoir (5), réalisé en une matière plastique convenable, présente, en combinaison dans sa partie (6) proche d'une tête porte-lame amovible (3, 203), d'une première part, des éléments de berceau (13, 18, 213-215, 218) venant de moulage et constituant les moyens de fixation du moteur (7), d'une seconde part, une partie extrême (6) dont la (ou les) face(s) extrême(s) (6A, 64, 106, 264, 275) orientée(s) vers la tête porte-lame (3, 203) est (sont) aménagée(s) pour venir en butée avec l'une au moins des faces correspondantes (3A, 63, 105, 263, 276) de celle-ci, d'une troisième part, des moyens de fixation amovible de la tête porte-lame (3,203) constitués:
- par un puits (31, 231) ménagé dans le corps de rasoir (5) et débouchant sur sa(ses) dite(s) face (s) extrême (s) (6A, 275), destiné à recevoir par coulissement dans le corps (5) de rasoir, transversalement au bord tranchant (2) de la lame (1), un organe allongé de verrouillage (26, 226) aménagé de manière à être introduit par coulissement dans le puits (31,231), porté par la face correspondante (30, 230) de la tête porte-lame (3, 203),
- des moyens conjugués de verrouillage amovible (35, 34, 234) étant aménagés respectivement dans le puits (31, 231) et le dit organe allongé de verrouillage (26, 226) et aménagés de manière à exerçer une traction sur ce dernier lorsque la (ou les) face(s) correspondante(s) (3A, 63, 105, 263, 276) de la tête (3, 203) et (6A, 64,106, 264, 275) du corps de rasoir (5) sont arrivées en butée mutuelle, en vue d'assurer le contact étroit des dites faces correspondantes, d'une quatrième part, en ce que des moyens conjugués d'immobilisation ferme (32, 37, 40, 42) sont aménagés entre la lame (1) et la tête porte-lame (3, 203) et enfin en ce que, en vue d'assurer l'immobilisation étroite de la tête porte-lame (3, 203) relativement au corps de rasoir (5), des éléments conjugués (58, 59) comportant des faces (61, 62 et 59A, 59B) transversales au plan de la lame (1) sont constitués respectivement sur la tête porte-lame (3, 203) et sur le corps de rasoir (5) et aménagés de manière à venir en contact étroit par les dites faces transversales correspondantes (61, 62 et 59A 59B) lorsque la tête porte-lame (3, 203) et le corps de rasoir (5) sont arrivés à leur position de butée mutuelle, les groupes de faces transversales qui viennent ainsi en contact étroit étant au moins au nombre de deux et aménagés de manière à faire obstacle, dans des directions respectivement inverses, au déplacement relatif de la tête porte-lame (3, 203) et du corps de rasoir (5) parallèlement au bord tranchant (2) de la lame (1

2. Rasoir selon la revendication 1, caractérisé en ce que la tête-support amovible (3, 203) de la lame est constituée:
-d'une première part, par un capot (4, 204) en matière plastique formant la partie supérieure de la dite tête support, le dit capot (4, 204) présentant une face extérieure (29) s'étendant dans le sens de la longueur de la lame (1) et une face inférieure (30, 230), substantiellement plane, de longueur au moins égale à celle de cette dernière sur laquelle sont aménagés, venant de moulage:
- au milieu de sa longueur une plaquette (26, 226) constituant un organe allongé de verrouillage et de positionnement de la tête support s'étendant perpendiculairement à la dite face inférieure (30, 230) du capot (4, 204) et destiné à pénétrer avec un jeu aussi réduit que possible (considéré tant dans le sens du bord tranchant de la lame que dans le sens perpendiculaire à ce dernier, et compte-tenu de la possibilité de l'introduction de la plaquette de verrouillage), dans un puits (31, 231) de dimensions correspondantes aménagé dans l'extrémité ou partie supérieure (6) de l'organe de préhension et de traction ou corps de rasoir (5) avec laquelle une face inférieure (3A) de la tête support (3) est destinée à venir en contact étroit,
- de part et d'autre de la dite plaquette (26 et au voisinage de son plan moyen, respectivement au moins deux tétons (32) écrasables à chaud à leur extrémité libre,
- la dite plaquette (26, 226) de verrouillage et de positionnement de la tête support (3, 203) présentant, au voisinage de son extrémité libre (33) opposée au capot (4, 204), sur chacun de ses bords latéraux, respectivement deux encoches (34) destinées chacune à coopérer avec un moyen élastique de verrouillage correspondant (27, 35, 227/235) solidaire de la paroi intérieure (36) de la partie supérieure (6) du corps de rasoir (5).
- d'une seconde part, par la lame (1) elle-même, convenablement ajourée de manière à être traversée, pratiquement sans jeu au moins par les tétons (32) écrasables à chaud ci-dessus mentionnés, et éventuellement par la plaquette (26, 226) de verrouillage et de positionnement,
- d'une troisième part, par un cache (37, 237) en forme de plaque, de longueur substantiellement égale à celle de la lame (1) et ajouré de la même façon que cette dernière, les tétons (32) étant de longueur telle qu'après mise en place de la lame (1) jusqu'à venir porter contre la face inférieure (30, 230) du capot (4, 204), la plaquette de verrouillage (26, 226) et les tétons (32) traversant les ajours correspondants, respectivement (39, 40) et (41, 42) et, également, de la même manière, après mise en place du cache ajouré jusqu'à venir porter contre la lame (1), les dits tétons (32) font légèrement saillie au-dessus de ce dernier et peuvent subir un écrasement à chaud en vue de solidariser fermement les différents éléments constitutifs de la tête support (3, 203) de la lame,
- les bords latéraux (49), de la partie extrême (33) de la dite plaquette (26, 226) présentant une forme en biseau (43) de manière à faciliter l'introduction de la plaquette (26, 226) dans le puits (31, 231) et l'effacement des moyens élastiques de verrouillage (27/35, 227/235) avant qu'ils ne pénètrent, par leur élasticité, dans leurs encoches correspondantes (34) en vue de réaliser le dit verrouillage de la tête support (3, 203) sur la dite partie supérieure (6) du corps de rasoir (5).

3. Rasoir selon la revendication 2, caractérisé en ce que les moyens élastiques de verrouillage (27/ 35) sont constitués par deux lamelles (27, 227) de plan perpendiculaire à la face interne (36) de la partie supérieure du corps de rasoir (5), les dites lamelles:
- constituant, par leurs faces (48) orientées l'une vers l'autre, les parois latérales du puits de la plaquette de verrouillage (26, 226) qui coopèrent avec les bords latéraux (49) de la dite plaquette,
- portant chacune au moins un élément de verrouillage (35, 235), dont elles assurent, par leur élasticité propre qu'elles présentent au niveau de leurs bords extrêmes inférieurs libres, la coopération avec les encoches de verrouillage (34) de forme correspondante, aménagées au voisinage de la partie extrême de la plaquette (26, 226),
- les éléments de verrouillage (35, 235) étant constitués par des bossages venant de moulage portés par les dites lamelles (27, 227) et présentant, en direction de la lame (1) et par rapport aux encoches (34) correspondantes, une faible inclinaison de nature à permettre le retrait de la tête support par simple traction exercée sur cette dernière par les extrémités de son capot (4).

4. Rasoir selon la revendication 3, caractérisé en ce que les éléments de verrouillage ou bossages (35, 235) sont aménagés sur les lamelles (27, 227), de manière que leurs faces (35A) opposées à la face inférieure (30, 230) du capot (4, 204), viennent coopérer élastiquement et fermement avec les faces (34A) des encoches correspondantes orientées de façon inclinée, en direction de la lame (1) et de la face inférieure (30, 230) du capot, sans que dans cette position de verrouillage, pour laquelle la face du bord périphérique inférieur (3A) du capot (4, 204) est en contact avec la face extrême supérieure (6A) du corps (5), les sommets (35B) des bossages de verrouillage (35) puissent venir en contact avec le fond (34B) de l'encoche (34), de manière que la partie (35A) du bossage de verrouillage (35) soumette la face inclinée (34A) de l'encoche (34) à une force déterminée par la pression élastique exercée par les lamelles (27, 227), dont les dits bossages sont solidaires et qui sont constituées à cet effet dans la partie supérieure extrême, dont elles sont solidaires, du manche ou corps de rasoir (5) et que le bord inférieur (3A) du capot (4) étant alors, par définition de sa position de verrouillage, en contact étroit avec la face supérieure extrême (6A) du corps (5), la plaquette de verrouillage (26) soit soumise à une composante de la dite force qui agit dans la direction opposée à la face (30) dont elle est solidaire, direction matérialisée par la flèche (F1), cette composante appliquant fermement le dit bord inférieur (3A) du capot (4, 203) de la tête support (3, 203) contre la face extrême (6A) du corps de rasoir (5).

5. Rasoir selon la revendication 4, caractérisé en ce que l'angle optimal d'inclinaison de la face (34A) de l'encoche de verrouillage (34) relativement à la face latérale (49) correspondante de la plaquette (26) sur laquelle elle est ménagée, est de l'ordre de 30° à 45°.

6. Rasoir selon la revendication 2, caractérisé en ce que le cache (37, 237), présente la forme d'un coin dont l'un des bords longitudinaux (44) est substantiellement plus épais que son bord longitudinal opposé (45), de manière à permettre, dans la partie longitudinale intermédiaire (46), la constitution, au niveau des ajours de tétons (42), de logements (47) destinés à recevoir la partie extrême des tétons (32) après écrasement à chaud.

7. Rasoir selon l'une des revendications 1 à 6, caractérisé en ce que le corps de rasoir (5) est constitué, de part et d'autre d'un plan de joint longitudinal (50) s'étendant de sa partie supérieure (6) portant la tête support à sa partie extrême inférieure opposée à celle-ci, par deux demi-coquilles dites "ventrale" quant à celle (51) qui est située du même côté que le bord tranchant (2) de la lame, et "dorsale" quant à l'autre demi-coquille (52), l'ensemble des dites demi-coquilles constituant un boîtier creux destiné à recevoir, d'une part, l'extrémité libre de la plaquette de verrouillage (26, 226) de la tête support (3, 203), d'autre part, le moteur (7, 207) et la masselotte excentrée (11) et enfin les organes d'alimentation (82) et de connexion (54, 55, 56) de ce dernier.

8. Rasoir selon la revendication 7, caractérisé en ce que chacune des demi-coquilles (51, 52) porte entre et parallèlement aux plans des faces (48), orientées l'une vers l'autre, des lamelles (27, 227) constituant les parois latérales du puits (31) de la plaquette de verrouillage (26) et, de façon symétrique par rapport au plan médian de celle-ci perpendiculaire au bord tranchant (2) de la lame (1), respectivement deux groupes de lamelles (28A, 28B), venant de moulage, orientés l'un vers l'autre, dont les bords extrêmes (57A, 57B, 257A, 257B) parallèles à la dite plaquette de verrouillage constituent les éléments de paroi du puits (31, 231), complémentaires des dites lamelles (27, 227) et constituant les parois transversales du puits, de manière à réaliser celui-ci.

9. Rasoir selon l'une des revendications 1 à 8, caractérisé en ce que le stator (10, 210) du moteur électrique (7, 207), comporte au moins une partie méplate (89, 289) destinée à coopérer avec une pluralité d'éléments tels que des lamelles (13, 14, 214) et/ou des logements (213) comportant des faces (213A), des bords et/ou faces extrêmes de forme correspondante constituées sur la face interne de l'une au moins des demi-coquilles (51 et/ou 52, 251 et/ou 252) et aménagés de manière à interdire la rotation relative du dit stator (10, 210) par rapport au corps de rasoir (5) et, quant aux lamelles (14, 214) de plan transversal à l'axe (12) du moteur (7, 207), à lui constituer un berceau de positionnement et/ou de maintien du dit stator au cours de l'opération de mise en place du moteur dans la demi-coquille correspondante.

10. Rasoir selon la revendication 9, caractérisé en ce que chaque demi coquille (51, 52, 251, 252) comporte une pluralité de lamelles (15, 16 et 17, 18, 215, 216 et 217, 218) et/ou de faces (213B) des logements (213), de maintien du stator (10, 210) dans le sens longitudinal coopérant avec sa partie extrême (67), orientée vers la tête support (3, 203) pour les lamelles (15, 16) et/ou une face (213B) correspondante, et avec sa partie extrême opposée (68) pour les lamelles (17 et 18) et/ou une face (213B) correspondante, de manière à constituer, pour le dit stator, en coopération avec les lamelles (13 et 14) et/ou les faces (213A), un logement de maintien longitudinal et transversal après l'assemblage final des demi-coquilles.

11. Rasoir selon l'une des revendications 1 à 10, caractérisé en ce que les moyens d'assemblage des demi-coquilles (51, 251 et 52, 252) sont constituées d'une part, entre le puits (31, 231) et la masselotte excentrée (11), par une vis (69) traversant le fond d'un puits (70, 270) venant de moulage avec la demi-coquille dorsale (52, 252), la dite vis (69) coopérant avec un forage correspondant (71, 271) ménagé dans un pilier (72, 272) venant de moulage avec la demi-coquille ventrale (51, 251), et d'autre part, à l'extrémité opposée (23), par une bague (73, 273) encerclant étroitement les extrémités correspondantes des demi-coquilles auxquelles elle est solidarisée par collage ou encliquetage.

12. Rasoir selon l'une des revendications 1 à 11, caractérisé en ce que la tête support (3, 203) de la lame (1) porte à chacune de ses extrémités et parallèlement au plan médian de la plaquette de verrouillage (26, 226) perpendiculaire au bord tranchant (2) de la lame, respectivement deux prolongements transversaux en forme d'oreilles (58, 258) aménagés de manière à coopérer étroitement avec deux logements (59) de forme correspondante ménagés dans les parois latérales (60) de la partie supérieure du corps de rasoir (5), tant par les faces orientées l'une vers l'autre (61, 62) des oreilles (58, 258) et les faces (59A, 59B) des logements (59) et que par leurs faces (63, 263), correspondant aux faces d'extrémité (64, 264) des dits logements (59), transversales au dit plan médian, en vue de compléter l'action de positionnement de la tête support (3, 203) résultant de l'aménagement de la plaquette de verrouillage (26, 226) dans son puits (31, 231).

13. Rasoir selon l'une des revendications 1 à 12, caractérisé en ce que le capot (4, 204) de la tête support de lame (3, 203) présente à sa partie supérieure et à chacune de ses extrémités un bossage de préhension (65) destiné à faciliter l'extraction de la dite tête support hors du puits (31, 231).

14. Rasoir selon l'une des revendications 1 à 13, caractérisé en ce que la tête support de lame (3, 203) présente en avant du bord tranchant de la lame (1) et à peu de distance de celle-ci, un élément venant de moulage parallèle au dit bord et formant garde de sécurité (66), relié, à chacune de ses extrémités, au capot (4, 204), par les prolongements transversaux de celui-ci formant oreilles de maintien transversal (58, 258).

15. Rasoir selon l'une des revendications 1 à 14, caractérisé en ce que le moteur est aménagé relativement au corps de rasoir 5 et à la tête porte-lame (3, 203), de manière que la trajectoire (8, 9) décrite par chaque point du bord tranchant (2) de la lame (1) soit contenue dans un plan (21) incliné par rapport au plan (22) de la dite lame (1), parallèle à son bord tranchant (2) et s'étendant, par rapport à l'extrémité (23) opposée du corps de rasoir (5), au dessus du plan (22) de la dite lame en direction de la zône à raser.

16. Rasoir selon la revendication 15, caractérisé en ce que l'angle d'inclinaison (A) du plan (22) de la lame (1), par rapport au plan (21) de la trajectoire décrite par chaque point de son bord tranchant (2), soit approximativement compris en 15° et 35° et, de préférence, substantiellement de l'ordre de 25°.

17. Rasoir selon l'une des revendications 1, 15 ou 16, caractérisé en ce que l'axe (12) du rotor est incliné, par rapport au plan de la lame, d'un angle B, approximativement compris entre 55 degrés et 75 degrés et, de préférence substantiellement de l'ordre de 65 degrés.

18. Rasoir selon l'une des revendications 1 à 17, caractérisé en ce que la partie (24) du corps de rasoir (5) éloignée de la lame (1) et voisine de son extrémité (23) opposée à celle-ci, comporte un axe de symétrie (25) à partir du niveau de l'extrémité du moteur (7) située à l'opposé de la lame et en ce que l'axe du moteur fait, avec le dit axe de symétrie, un angle obtus ouvert en direction (F) de la zône à raser, compris entre 165 et 145 degrés et de préférence, substantiellement de l'ordre de 155 degrés.

19. Rasoir selon l'une des revendications 1 à 18, caractérisé en ce que l'organe (7/11) de génération de mouvement est aménagé de manière telle que la fréquence du mouvement de la lame (1) soit approximativement comprise entre 100 et 200 périodes par seconde et de préférence substantiellement de l'ordre de 150 périodes par seconde.

20. Rasoir selon l'une des revendications 1 à 19, dans lequel la lame comporte dans son plan, de façon connue, deux bords tranchants (102A, 102B) de direction parallèle, opposés, de part et d'autre de la surface de la dite lame, par rapport à un plan de symétrie (103), caractérisé en ce que, d'une première part, le plan moyen ou de symétrie de la plaquette de verrouillage est confondu avec le dit plan de symétrie (103) des dits bords tranchants (102A, 102B) perpendiculairement au plan de la lame, le puits de verrouillage étant aménagé de façon correspondante, d'une seconde part, que les parois d'extrémité (105) des oreilles (104) s'étendent de façon symétrique et selon un angle inférieur à 180° de part et d'autre du dit plan moyen de symétrie (103), les parois d'extrémités correspondantes (106) des logements qui coopèrent étroitement avec les dites oreilles (104) étant aménagés de façon correspondante, de manière à permettre:
- soit, après usure de l'un des tranchants de la lame, le retrait de la tête support, son retournement à 180° et son insertion dans le puits dans cette nouvelle orientation en vue d'un usage effectué comme précédemment de façon unidirectionnelle,
- soit, en l'absence de toute notion d'usure de l'un des tranchants de la lame, la possibilité d'un rasage effectué alternativement dans l'une ou l'autre des deux directions perpendiculaires aux deux bords tranchants (102A, 102B) respectifs, et à assurer également, sous l'effet de la traction exercée en direction du corps de rasoir, une immobilisation efficace de la tête support transversalement au bord tranchant de la lame.

21. Procédé de fabrication d'un rasoir vibrant à lame tranchante selon l'une des revendications précédentes, consistant à constituer le corps derasoir (5) en deux demi-coquilles (51, 52, 251, 252) destinées à être réunies et solidarisées de part et d'autre d'un plan de joint longitudinal (50, 250) s'étendant de la face supérieure extrême (6A) du corps de rasoir (5) sur laquelle débouche le puits de verrouillage (31, 231) et substantiellement dans le plan médian du dit puits, jusqu'à la partie extrême inférieure opposée (23) du dit corps de rasoir, les deux demi-coquilles étant dites "ventrale" quant à celle (51, 251) qui est située du même côté que le bord tranchant de la lame et "dorsale" quant à l'autre (52, 252), l'ensemble des dites demi-coquilles étant destiné à constituer un boîtier creux, chacune d'elles présentant sur sa face interne (36) des éléments conjugués venant de moulage, par exemple en forme de lamelles (28A, 28B, 228A, 228B), aménagées de manière à constituer par leur réunion en vis-à-vis:
- d'une première part, les parois transversales du puits de verrouillage (31, 231) ainsi constitué entre les bords libres (57A, 57B, 257A, 257B) des lamelles correspondantes, les parois latérales (48) du puits étant constituées par des lamelles analogues (27, 227) portées par la demi-coquille ventrale (51, 251) et portant, de moulage, des éléments en saillies (35, 235) se faisant vis-à-vis et constituant, par l'élasticité de la matière plastique constitutive des lamelles qui les portent, des éléments de verrouillage destinés à coopérer avec des encoches (34) correspondantes ménagées sur les bords leur faisant vis-à-vis de la dite plaquette de verrouillage (26),
-d'une seconde part, des éléments de berceau (13-18, 213-218) aménagés de manière à embrasser et immobiliser le moteur tant dans la direction parallèle à son axe de rotation (12) que dans le plan transversal à ce dernier,
- d'une troisième part, à aménager sur la face interne de la coquille ventrale, deux lamelles métalliques élastiques de contact (54, 55) isolées l'une de l'autre et s'étendant, chacune par l'une de leurs extrémités, respectivement jusqu'au niveau de deux éléments de contact (80) portés par le moteur (7, 207) sur sa face ventrale correspondante et aménagés, par leurs extrémités opposées, de manière à assurer le contact avec une pile électrique d'alimentation (82) logée dans la partie extrême inférieure (24) du corps de rasoir (5),
- d'une quatrième part, à mettre le moteur (7, 207) en place entre les éléments de berceau de la coquille ventrale, les branches des lamelles (214) étant constituées de façon élastique et de façon à embrasser partiellement le dit moteur et à le maintenir provisoirement en place pendant les phases ultérieures de l'assemblage, de manière que les éléments de contact qu'il porte viennent au contact des extrémités correspondantes des dites lamelles métalliques (54, 55),
- d'une cinquième part, à assurer la coïncidence des coquilles dorsales (52, 252) et ventrale (51, 251), les dits éléments de berceau qui sont constitués sur leurs faces internes étant aménagés de manière à assurer dans cette position, le maintien ferme du moteur,
- d'une sixième part, à solidariser, par tous moyens appropriés, les dites coquilles ventrale et dorsale, notamment au niveau de leur partie correspondant aux parties extrêmes supérieure
(6) et inférieure (23) du corps de rasoir et enfin, à procéder à la mise en place de la tête porte-lame par introduction par coulissement de sa plaquette de verrouillage (26) dans le puits de verrouillage (31, 231) jusqu'à ce que sa face orientée vers la face extrême du corps de rasoir vienne en butée contre celle-ci avec coopération des éléments de verrouillage conjugués aménagés sur la dite plaquette et dans le dit puits.

## Patentansprüche

1. Schwingrasiergerät mit Schneideblatt (1), in dem das Blatt mittels bekannter fester Befestigungsmittel (32, 37, 40, 42) mit einem Träger verbunden ist. Dieser Träger ist wiederum mit einem Griff oder Rasiererkörper (5) verbunden, der quer zur Schneidekante (2) des Blattes verläuft und das Griff- und Zugelement des Rasiergerätes darstellt. Der Griff weist an dem Teil, der vom Benutzer zum Ergreifen und Ziehen verwendet wird, Befestigungsvorrichtungen (13-18) für einen Elektromotor (7) auf, dessen zum Griff koaxial verlaufende Drehachse (12) an dem zum Blatträger weisenden Ende einen befestigtes exzentrisches Reglergewicht (11) trägt, welches, wenn es über die Motorachse in Drehung gebracht wird, das bewegungserzeugende Element darstellt. Dieses Element bestimmt den Schwinugngsbeginn des Griffkomplexes und des Blatträgers (3), der so eine leicht kreisförmige Schwingung in der senkrecht zum Motor befindlichen Ebene ausführt. Die Schnittkante (2) des Blattes bleibt gänzlich zu sich selbst parallel, wenn der Benutzer das Gerät mit der Hand ergreift. Vorrichtungen für Stromversorgung befinden sich darüberhinaus im Griffende, das dem Kopf gegenüberliegt. Der Griff ist dadurch charakterisiert, dass der Rasiergerätkörper (5), der aus einem geeigneten Kunststoff gefertigt ist an dem Teil, welches nahe dem beweglichen Blatträgerkopf liegt, erstens gussgefertigte Trägerelemente (13, 18, 213-215, 218) aufweist, die die Befestigungsvorrichtungen für den Motor (7) darstellen, zweitens einen Endteil aufweist (6) dessen Endseite(n) (6A, 64,106,264,275) die zum Blatträgerkopf (3, 203) gerichtet ist (sind), so eingerichtet ist (sind), dass sie an mindestens eine der ihr entsprechenden Seiten (3A, 63, 105, 263, 276) anstösst (anstossen) und drittens bewegliche Befestigungsmittel für den Blatträgerkopf (3, 203) aufweist, bestehend aus:
- einem Schacht (31, 231), der in das Messergehäuse (5) eingearbeitet ist und auf seine Endfläche(n) (6A, 275) einmündet. Er nimmt im Rasiergerätgehäuse gleitend und quer zur Schneidekante (2) des Blattes (1) ein verlängertes Verriegelungsorgan (26, 226) auf. Dieses Organ ist so eingerichtet, dass es in den Schacht (31, 231) eingeschoben werden kann und von der entsprechenden Seite (30, 230) des Blatträgerkopfes (3, 203) getragen wird.
- zusammenwirkenden, beweglichen Verriegelungsmitteln (35, 34, 234) die jeweils im Schacht (31, 231) und dem verlängerten Verriegelungsorgan (26, 226) angebracht sind. Sie sind so angeordnet, dass sie auf das Verriegelungsorgan eine Zugbeanspruchung ausüben, wenn die entsprechende(n) Seite(n) (3A, 63, 105, 263, 276) des Kopfes (3, 203) und (6A, 64, 106, 264, 275) des Messerkörpers (5) gegenseitig aneinanderstossen, um den engen Kontakt dieser entsprechenden Seiten zu gewährleisten. Der Griff ist viertens dadurch charakterisiert, dass die zusammenwirkenden Mittel für die feste Blockierung (32,37,40, 42) zwischen dem Blatt (1) und dem Blatträgerkopf (3, 203) angebracht sind und er ist schliesslich dadurch charakterisiert, dass sich - zur Gewährleistung der engen Blockierung des Blatträgerkopfes (3, 203) mit dem Messerkörper (5)
- die zusammenwirkenden Elemente (58, 59) mit zur Blatt(1)-ebene waagerecht liegenden Seiten (61, 62 und 59A, 59B) jeweils am Blatträgerkopf (3, 203) und am Messerkörper (5) befinden und so angeordnet sind, dass sie mit den entsprechenden horizontalen Seiten (61, 62 und 59A, 59B) in engen Kontakt kommen, wenn der Blatträgerkopf (3, 203) und der Messerkörper (5) gegeneinander in Anschlag treten. Die horizontalen Seiten, die so in enger Verbindung stehen, sind mindestens zwei. Sie sind so angeordnet, dass sie - in jeweils entgegengesetzter Richtung
- die Bewegung des Blatträgerkopfes (3, 203) und des Messerkörpers (5) parallel zur Schneidekante (2) des Blattes (1) verhindern.

2. Rasiergerät nach Anspruch 1, das dadurch charakterisiert ist, dass der bewegliche Trägerkopf (3, 203) des Blattes aus folgenden Teilen zusammengesetzt ist:
- erstens aus einer Kappe (4, 204) aus Kunststoff, die den oberen Teil des Trägers bildet. Diese Kappe (4, 204) weist eine Aussenseite (29), die in der Längsrichtung des Blattes (1) verläuft, und eine Innenseite (30, 230) auf, die vollkommen eben ist und deren Länge mindestens gleich der der Aussenseite ist, auf der folgende gussgefertigte Elemente angebracht sind:
- ein Plättchen (26, 226) in der Längenmitte, das ein verlängertes Organ für Verriegelung und für die Trägerkopfpositionierung darstellt. Es verläuft senkrecht zur Innenseite (30, 230) der Kappe (4, 204) und soll mit dem kleinstmöglichen Spiel (sowohl in der Richtung der Schneidekante des Blattes als auch in deren senkrechten Richtung und unter Berücksichtigung der Möglichkeit, das Verriegelungsplättchen einzuführen) in einen Schacht (31, 231) mit gleichen Grössenmasse führen, der sich am Ende bzw. oberen Teil (6) des Greif- und Zugorganes oder Messerkörper (5) befindet, mit dem eine Unterseite (3A) des Trägerkopfes (3) in enge Verbindung treten soll und zwar
- an beiden Seiten und in der Umgebung der mittleren Ebene des Plättchens (26). Dies erfolgt jeweils über zwei Zapfen (32), die an ihrem freien Ende heisszerdrückt werden können.
- Das Plättchen (26, 226) für Verriegelung und Positionierung des Trägerkopfes (3, 203) weist an seinem freien, der Klappe (4, 204) entgegengesetzten Ende (33) an jeder Seitenkante jeweils zwei Kerbungen (34) auf, die beide mit einer flexiblen, zugehörigen Verriegelungsvorrichtung (27, 35, 227/235) zusammenspielen. Diese Verriegelungsvorrichtung ist fest mit der Innenseite (36) des Oberteiles (6) des Messerkörpers (5) verbunden.
- zweitens aus dem eigentlichen Blatt (1), das Aussparungen aufweist, die ermöglichen, dass die bereits oben erwähnten heisszerdrückbaren Zapfen (32) und eventuell das Verriegelungs- und Positionierplättchen (26, 226) praktisch schlupflos eingeführt werden können.
- drittens aus einer Abdeckung (37, 237) in Form einer Platte, deren Länge genau der Länge des Blattes (1) entspricht und die gleichen Ausparungen aufweist wie dieses. Die Zapfen (32) müssen so lang sein, dass sie nach Anbringung des Blattes (1) bis gegen die Innenseite (30, 230) der Kappe (4, 204) stehen. Das Plättchen zur Verriegelung (26, 226) und die Zapfen (32) werden nach Anbringung der Abdeckung jeweils (39, 40) und (41, 42) auf die gleiche Art und Weise durch die entsprechenden Aussparungen geführt, bis sie gegen das Blatt (1) stehen. Die Zapfen (32) stehen etwas über dem Blättchen hervor und können heisszerdrückt werden, damit sie eine feste Verbindung mit den einzelenen Bestandteilen des Trägerkopfes (3, 203) des Blattes herstellen.
- Die Seitenkanten (49) des Endteiles (33) des Plättchens (26, 226) sind abgeschrägt (43), um die Einführung des Plättchens (26, 226) in den Schacht (31, 231) sowie die Abnahme der elastischen Verriegelungsvorrichtungen (27/35, 227/ 235) zu erleichtern, damit sie aufgrund ihrer Elastizität nicht in die entsprechenden Kerbungen (34) eindringen, die zur Verriegelung des Trägerkopfes (3, 203) am Oberteil (6) des Körpers des Messers (5) bestimmt sind.

3. Rasiergerät gemäss Anspruch 2, das dadurch charakterisiert ist, dass die elastischen Verriegelungsvorrichtungen (27/35) aus zwei Lamellen (27, 227) bestehen, die senkrecht zur Innenseite (36) des oberen Teiles des Messerkörpers (5) stehen. Diese Lamellen:
- bilden durch ihre, sich gegenüberliegenden Seiten (48) die Seitenwände für den Schacht des Verriegelungsplättchens (26, 226). Diese Seiten stehen mit den Seitenkanten (49) des Plättchens in Verbindung.
- jede Lamelle trägt mindestens ein Verriegelungselement (35,235). Durch ihre Eigenelastizität an ihren freien Endinnenkanten gewährleisten sie das Zusammenspiel mit den Verriegelungskerbungen (34) gleicher Form, die am Endteil des Plättchens (26, 226) eingelassen sind.
- Die Verriegelungselemente (35, 235) bestehen aus gegossenen Vorsprüngen, die von den Lamellen (27, 227) getragen werden. Sie weisen zum Blatt (1) gerichtet und bezüglich der entsprechenden Kerbungen (34) eine leichte Neigung auf, so dass der Trägerkopf durch einfaches Ziehen an den Enden seiner Kappe (4) leicht herausgezogen werden kann.

4. Stossmesser gemäss Anspruch 3, das dadurch charakterisiert ist, dass die Verriegelungselemente oder Vorsprünge (35, 235) so an den Lamellen (27, 227) angebracht sind, dass ihre, der Innenseite (30, 230) der Kappe (4, 204) gegenüberliegenden, Seiten (35A) elastisch und fest mit den Seiten (34A) der entsprechenden Kerbungen zusammenspielen. Sie sind geneigt und zum Blatt (1) und zur Innenseite (30, 230) der Kappe hin gerichtet, ohne dass - in dieser Verriegelungsstellung, bei der die Seite der inneren, peripheren (3A) Kante der Kappe (4, 204) mit der oberen Endseite (6A) des Körpers (5) in Kontakt tritt
- die Höhepunkte (35B) der Verriegelungsvorsprünge (35) mit dem Grund (34B) der Kerbung (34) in Kontakt treten, damit der Teil (35A) des Verriegelungsvorsprunges (35) die geneigte Seite (34A) der Kerbung einer Beanspruchung aussetzt, die durch den elastischen Druck bestimmt wird, der von den Lamellen (27,227) ausgeübt wird, mit denen die Vorsprünge verbunden sind und die hierzu im oberen Endteil, mit dem sie fest verbunden sind aus dem Griff oder dem Messerkörper (5) bestehen und damit die Unterkante (3A) der Kappe (4), die durch die Definition ihrer Verrieglungsposition in engem Kontakt mit der oberen Endseite (6A) des Körpers (5) steht und das Verriegelungsplättchen (25) bildet, einer Kompontente der Beanspruchung ausgesetzt wird, die in der, der Seite (30), mit der sie verbunden ist, entgegengesetzten Richtung wirkt. Die Richtung wird durch den Pfeil (F1) gekennzeichnet. Diese Kompontente drückt die untere Kante (3A) der Kappe (4, 203) des Trägerkopfes (3, 203) fest gegen die Endseite (6A) des Messerköpers (5).

5. Rasiergerät gemäss Anspruch 4, das dadurch charakterisiert ist, dass der optimale Neigungswinkel der Seite (34A) der Verriegelungseinkerbung (34) bezüglich der entsprechenden Seitenfläche (49) des Plättchens (26), auf der es sich befindet, ungefähr 30° bis 45° beträgt.

6. Rasiergerät gemäss Anspruch 2, das dadurch charakterisiert wird, dass die Abdeckung (37, 237) eckförmig ist. Eine Längskante (44) dieser Ecke ist sehr viel dicker als die gegenüberliegende (45) Längskante, damit in dem mittleren Längsteil (46) an den Aussparungen für die Zapfen (42), Sitze gebildet werden, die das Endteil der Zapfen (32) nach Heisszerdrückung aufnehmen.

7. Rasiergerät gemäss einem der Ansprüche 1 bis 6, das dadruch charakterisiert ist, dass der Messerköper (5) beidseitig einer länglichen Dichtebene (50), die vom Oberteil (6), das den Kopfträger trägt bis zum unteren Endteil, der dem Oberteil gegenüberliegt, verläuft, aus zwei Halbschalen besteht. Die Halbschale (51), die sich auf der gleichen Seite wie die Schnittkante (2) des Blattes befindet wird als bauchseitige und die andere Halbschale als rückenseitig bezeichnet. Beide Halbschalen zusammen bilden ein hohles Gehäuse, das einerseits dazu bestimmt ist, das freie Ende des Verriegelungsplättchens (26, 226) des Trägerkopfes (3, 203) und andererseits den Motor (7, 207) und das aus dem Zentrum gebrachte Reglergewicht (11) sowie die Versorgungs- (82) und Anschlussorgane (54, 55, 56) aufzunehmen.

8. Rasiergerät gemäss Anspruch 7, das das dadurch charakterisiert ist, dass jede der Halbschalen (51, 52), zwischen und parallel zu den gegenüberliegenden Seitenflächen (48) Lamellen (27, 227) trägt, die die Seitenwände des Schachtes (31) des Verriegelungsplättchens (26) bildet. Jede der Halbschalen trägt ebenfalls symmetrisch zur Mittelfläche des Verriegelungsplättchens, die senkrecht zur Schneidekante (2) des Blattes (1) steht, jeweils zwei gussgefertigten und sich gegenüberstehenden Lamellengruppen (28A, 28B), deren zum Verriegelungsplättchen parallel stehenden Endkanten (57A, 57B, 257A, 257B) die Wandelemente des Schachtes (31, 231) bilden und zu den Lamellen (27, 227) komplementär sind. Die Lamellengruppen bilden die Querwände des Schachtes.

9. Rasiergerät gemäss einer der Forderungen zwischen 1 und 8, das dadurch charakterisiert ist, dass der Stator (10, 210) des Elektromotors (7, 207) mindestens einen abgeflachte Teil (89, 289) aufweist, der dazu bestimmt ist, mit der Mehrzahl der Elemente wie Lamellen (13, 14, 214) und/oder Sitze (213), mit den Seiten (213A), den Kanten und/oder den Endflächen entsprechender Form zusammenzuspielen, die an der Innenseite mindestens einer der Halbschalen (51 und/oder 52, 251 und/oder 252) angebracht sind. Die Mehrzahl der Elemente ist so angeordnet, dass sie die Rotation des Stators (10, 210) bezüglich des Rasiererkörpers (5) verhindern. Weiterhin ist der abgeflachte Teil dazu bestimmt, bezüglich der Lamellen (14, 214) der quer zur Achse (12) verlaufenden Ebene des Motors (7, 207), einen Positionierungs- und/oder Halterungssitz für den Stator zu formen. Dies erfolgt während der Anbringung des Motors in der entsprechenden Halbschale.

10. Rasiergerät gemäss Anspruch 9, das dadurch charakterisiert ist, dass jede Halbschale (51, 52, 251, 252) aus einer Vielzahl von Lamellen (15,16 und 17,18,215,216 und 217,218) und/oder Seiten 213B) der Sitze für eine längsgerichtete Halterung für den Stator (10, 210) besteht, die mit ihrem zum Trägerkopf gerichteten Endteil für die Lamellen (15, 16) und/oder einer entsprechenden Seite (213B) verbunden ist und/oder eine entprechende Seite (213B) besitzt und mit ihrem gegenüberliegenden (68) Endteil für die Lamellen (17 und 18) und/oder eine entsprechende Seite (213B) besitzt, um für den Stator im Zusammenspiel mit den Lamellen (13 und 14 und/oder den Seiten (213A) nach Endmontage der Halbschalen einen Längs- und Querhaltesitz zu bilden.

11. Rasiergerät gemäss einem der Ansprüche 1 bis 10, das dadurch charakterisiert ist, dass die Verbindungsvorrichtungen für die Halbschalen (51, 251 und 52, 252) einerseits, zwischen dem Schacht (31, 231) und dem aus dem Zentrum gebrachten Reglergewicht (11) aus einer Schraube (69) bestehen, die durch den Grund eines Schachtes (70, 270), der aus der "rückenseitigen" Halbschale (52, 252) abgeformt wurde, geht. Die Schraube (69) spielt mit einer entsprechenden Bohrung (71, 271) zusammen, die in den Pfeiler (72, 272), der aus der "bauchseitigen" Halbschale (51, 251) abgeformt wurde, eingelassen ist. Es ist weiterhin dadurch charakterisiert, dass die Verbindungsvorrichtungen für die Halbschalen andererseits an der gegenüberliegenden Seite aus einem Ring (73, 273) bestehen, der die entsprechenden Halbschalenenden, mit denen er durch Kleben oder einen Einrastmechanismus verbunden ist, fest umschliesst.

12. Rasiergerät gemäss einem der Ansprüche 1 bis 11, das dadurch charakterisiert ist, dass der Trägerkopf (3, 203) des Blattes (1) an jedem Ende und parallel zur Querfläche des Verriegelungsplättchens (26, 226), das senkrecht zur Schneidekante (2) des Blattes steht, jeweils zwei ohrenförmige (58, 258) Querverlängerungen trägt; diese Querverlängerungen sind so angebracht, dass sie in enger Verbindung mit den beiden Sitzen (59) gleicher Form stehen, die in die Seitenwände (60) des oberen Teils des Rasiererkörpers (5) eingelassen sind. Dies erfolgt sowohl über die gegenüberliegenden Seiten (61, 62) der Ohren (58, 258) und die Seiten (59A, 59B) der Sitze (59) als auch über die Seiten (63, 264), die den Endseiten (64, 264) der quer zur Mittelebene verlaufenden Sitze entsprechen, um die Positionierung des Trägerkopfes (3, 203) zu ergänzen, die sich aus der Anbrigung des Verriegelungsplättchens (26, 226) in seinem Schacht ergibt.

13. Rasiergerät gemäss einem der Ansprüche 1 bis 12, das dadurch charakterisiert ist, dass die Kappe (4, 204) des Blatträgerkopfes (3, 203) an ihrer Oberseite und an jedem Ende einen Greifvorsprung (65) aufweist, damit der Trägerkopf leichter aus dem Schacht (31,231) herausgezogen werden kann.

14. Rasiergerät gemäss einem der Ansprüche 1 bis 13, das dadurch charakterisiert ist, dass der Blatträgerkopf (3, 203) vor der Schneidekante des Blattes (1) und in geringem Abstand zu diesem ein gussgefertiges Element aufweist, das parallel zur Schneidekante verläuft und eine Sicherheitsbarriere bildet. Das Element ist an seinen Enden mit der Kappe (4, 204) über die Querverlängerungen der Kappe verbunden, die querverlaufende Halterungsohren (58, 258) bilden.

15. Rasiergerät gemäss einem der Ansprüche 1 bis 14, das dadurch charakterisiert ist, dass der Motor bezüglich des Rasiererkörpers (5) und des Blatträgerkopfes (3, 203) so angebracht ist, dass der Weg (8, 9), der von jedem Punkt der Schneidekante (2) des Blattes (1) beschrieben wird, in einer bezüglich der Ebene (22) des Blattes geneigten Ebene (21) und parallel zu der Schneidekante (2) des Blattes verläuft und sich bezüglich dem Ende (23), das dem Rasiererkörper (5) gegenüberliegt, oberhalb der Ebene (22) des Blattes in der Rasierzonenrichtung erstreckt.

16. Rasiergerät gemäss Anspruch 15, das dadurch charakterisiert ist, dass der Neigungswinkel (A) der Ebene (22) des Blattes (1) bezüglich der Ebene (21) des von jedem Punkt der Schneidekante (2) beschriebenen Weges, annähernd zwischen 15° und 35° liegt und vorzugsweise genau den Wert 25° beträgt.

17. Rasiergerät gemäss einem der Ansprüche 1, 15 oder 16, das dadurch charakterisiert ist, dass die Achse (12) des Rotors bezüglich der Blattebene in einem Winkel B geneigt ist, der annäherungsweise zwischen 55 und 75 Grad liegt und vorzugsweise genau den Wert 65 Grad beträgt.

18. Rasiergerät gemäss einem der Ansprüche 1 bis 17, das dadurch charakterisiert ist, dass der Teil (24) des Rasiererkörpers (5), der vom Blatt (1) entfernt und nahe an dem, dem Blatt gegenüberliegenden Ende liegt, eine Symmetrieachse (25) an dem Ende des Motors (7) aufweist, das dem Blatt gegenüberliegt und dadurch charakterisiert ist, dass die Motorachse mit der Symmetrieachse einen offenen stumpfen Winkel in der Richtung (F) der Rasierzone bildet, der zwischen 165 und 145 Grad liegt und vorzugsweise genau den Wert 155 Grad beträgt.

19. Rasiergerät gemäss einem der Ansprüche 1 bis 18, das dadurch charakterisiert ist, dass das Organ (7, 11) zur Bewegungserzeugung so angebracht ist, dass die Bewegungsfrequenz des Blattes (1) annäherungsweise zwischen 100 und 200 Perioden pro Sekunde und vorzugsweise genau den Wert 150 perioden pro Sekunde beträgt.

20. Rasiergerät gemäss einem der Ansprüche 1 bis 19, bei dem das Blatt in seiner Ebene durch bekannte Mittel zwei parallelgerichtete Schneidekanten (102A, 102B) aufweist, die sich an beiden Oberflächen des Blattes bezüglich einer Symmetrieebene (103) gegenüberliegen. Es ist weiterhin dadurch charakterisiert, dass einerseits die Mittel-oder Symmetrieebene des Verriegelungsplättchens und die Symmetrieebene (103) der Schneidekanten (102A, 102B) senkrecht zur Blattebene ineinanderübergehen, da der Verriegelungsschacht entsprechend angebracht ist und dass andererseits die Endwände (105) der Ohren (104) symmetrisch und gemäss einem Winkel, der kleiner als 180° ist, zu beiden Seiten der mittleren Symmetrieebene (103) verlaufen. Die Wände der entsprechenden Enden (106) der Sitze, die eng mit den Ohren (104) in Verbindung stehen, sind entsprechend angebracht, so dass es möglich ist:
- entweder nach Abnutzung einer der Schneidekanten des Blattes, den Trägerkopf herauszuziehen, ihn um 180° zu drehen und ihn in dieser neuen Stellung in den Schacht einzuführen, um wie vorher eine Benutzung in einer Richtung durchzuführen.
- oder, wenn keine Abnutzung einer der Blattschneidekanten auftritt, eine Rasur abwechselnd in der einen oder anderen Richtung, senkrecht zu den beiden Schneidekanten (102A, 102B) durchzuführen, und um ebenfalls unter der Wirkung des Zuges, der in Rasierkörperrichtung hin ausgeübt wird, die Immobilisierungdes Trägerkopfquer zur Schneidekante des Blattes zu gewährleisten.

21. Herstellungsverfahren eines Schwingrasiergerätes mit Rasierblatt gemäss einer der vorausgehenden Ansprüche das darin besteht, dass der Gerätekörper (5) aus zwei Halbschalen (51, 52, 251, 252) hergestellt wird, die zusammengefügt und zu beiden Seiten mit einer länglichen Dichtung (50, 250) verbunden sind, die sich von der oberen Endseite (6A) des Rasiererkörpers (5), in die der Verriegelungsschacht (31, 231) einmündet und zwar ausschliesslich in die mittlere Schachtebene bis zum entgegengesetzten unteren Endteil (23) des Rasiererkörpers erstreckt. Die Halbschale (51, 251), die sich auf der gleichen Seite wie die Schneidekante des Blattes befindet, wird als "rükkenseitige" Halbschale bezeichnet und die andere Halbschale (52, 252) wird als "bauchseitige" Halbschale bezeichnet. Beide Halbschalen zusammen bilden ein hohles Gehäuse. Jede Halbschale weist an ihrer Innenseite (36) zusammenwirkende gussgefertigte Elemente auf, die beispielsweise die Form von Lamellen (28A, 28B, 228A, 228B) haben. Sie sind so angebracht dass sie durch Zusammenfügung:
- einerseits die Querwände des Verriegelungsschachtes (31, 231) bilden, die zwischen den freien Kanten (57A, 57B, 257A, 257B) der entsprechenden Lamellen liegen. Die Seitenwände (48) des Schachtes bestehen aus analogen Lamellen (27, 227), die durch die "bauchseitige" Halbschale (27, 227) getragen werden. Sie tragen gussgefertigt vorspringende und sich gegenüberliegende Elemente (35, 235) dank der Elastizität des Kunststoffes, aus dem die Lamellen gefertigt sind, die sie tragen, Verriegelungselemente, die mit den entsprechenden Kerbungen (34) zusammenspielen. Die Kerbungen sind an den Kanten angebracht, die dem Verriegelungsplättchen (26) gegenüberliegen.
- andererseits Trägerelemente (13-18, 213-218) bilden, die so angebracht sind, dass sie den Motor umgreifen und blockieren sowohl in der parallel zur Rotationsachse (12) verlaufenden Richtung als auch in der Ebene, die quer zu dieser verläuft.
- drittens an der Innenseite der "bauchseitigen" Halbschale zwei elastische Metallkontaktlamellen (54, 55) angebracht werden, die gegeneinander isoliert sind und von denen sich jede an ihren Enden jeweils bis zu den beiden Kontaktelementen (80) erstreckt, die vom Motor (7, 207) auf der entsprechenden "bauseitigen" Seite getragen werden und an ihren entgegengesetzten Enden so gestaltet sind, dass sie den Kontakt mit der Speisebatterie (82) gewährleisten, die sich im unteren Endteil (24) des Rasierergehäuses (5) befindet.
- viertens den Motor (7, 207) zwischen den Sitzelementen der "bauchseitigen" Halbschale anzubringen. Die Zweige der Lamellen (214) sind elastisch und dergestalt, dass sie den Motor teilweise umgreifen und ihn während der späteren Montagephasen vorübergehend festhalten, so dass die von ihm getragenen Kontaktelemten mit den entsprechenden Metallamellen (54, 55) in Kontakt treten.
- fünftens die Deckungsgleichheit der "rückenseitigen" (52, 252) und der "bauchseitigen" (51, 251) Halbschalen zu gewährleisten. Die Trägerelemente, die sich an ihren Innenseiten befinden, sind so angeordnet, dass sie in dieser Stellung die feste Halterung des Motors gewährleisten.
- sechstens über alle geeigneten Mittel die "bauchseitige" und die "rückenseitige" Halbschale insbesondere an den Seiten, die den oberen (6) und unteren (23) Endteilen des Rasierergehäuses (5) entsprechen, zu verbinden und zuletzt den Blatträgerkopf durch Einschieben des Verriegelungsplättchens (26) in den Verriegelungsschacht (31, 231) anzubringen. Es wird soweit geschoben bis die Seite, die zur Endseite des Rasierergehäuses gerichtet ist, gegen diese stösst. Dies erfolgt im Zusammenspiel mit den zusammenwirkenden Verriegelungselementen, die sich auf dem Plättchen und im Schacht befinden.

## Claims

1. A vibrating razor with a cutting blade (1) in which the blade is connected to a support (3) by known means of fastening (32, 37, 40, 42) the support being connected to a razor handle or body (5) extending transversally to the cutting edge (2) of the blade and constituting a device for holding and pulling the razor, a handle with means (13-18) of fastening an electric motor solidly to its section that is held and pulled by the user; the motor's rotating spindle (12), coaxial with the handle, solidly carries at its end oriented towards the blade, an excentric flyweight (11) which, rotated by the motor spindle, constitutes a component that causes the whole handle and blade support assembly (3) to vibrate, which vibrating movement is significantly circular in a plane perpendicular to the motor axis, the cutting edge (2) of the blade remaining substantially parallel to itself under the force exercised by the user's hand, with electric power supply fittings (82) placed in the end of the handle opposite the head, characterized in that the razor body (5), made of a suitable plastic, presents, in combination with its section (6) nearto a detachable blade-holder head (3, 203), firstly, moulded cradle components (13,18,213-215,218) that constitute the means of fastening the motor (7), and, secondly, an end part (6) of which the end face(s) (6a, 64,106,264,275) oriented towards the blade holder head (3, 203) is/are designed to abut against at least one of the corresponding faces (3a, 63, 105, 263, 276) of the head, and, thirdly, a detachable device for fastening the blade holder head (3, 203), consisting of:
- a well (31, 231) cut in the razor body (5) and opening onto the said end head(s) (6a, 275), intended to hold an elongated locking component (26,226) transversally to the cutting edge (2) of the blade. This component is intended to enter the well (31, 231) by sliding, carried by the corresponding face (30,230) of the blade holder head (3, 203)
- conjugated detachable locking devices (35, 34, 234) provided respectively in the well (31,231) and the said elongated locking component (26, 226) and designed to exercise traction on the latter when the corresponding face(s) (3a, 63, 105, 263, 276) of the head (3,203) and (6a, 64, 106, 264, 275) of the razor body (5) abut against each other to ensure tight contact of the said corresponding faces, fourthly, in that the conjugated tight immobilization devices (32, 37, 40, 42) between the blade (1) and the blade holder head (3, 203) and, finally, in that in order to ensure tight immobilization of the blade holder head (3, 203) in relation to the razor body (5), conjugated components (58, 59) comprising faces (61, 62 and 59a, 59b) transversal to the plane of the blade (1) are constituted respectively on the blade holder head (3, 203) and on the razor body (5) and designed to come into tight contact by the said corresponding transversal faces (61, 62 and 59a and 59b) when the blade holder head (3,203) and the razor body (5) arrive at the position where they abut against each other, the groups of transversal faces that thus enter into tight contact are at least two in number and designed to prevent any relative movement of the blade holder head (3,203) and of the razor body (5) in respectively reverse directions, parallel to the cutting edge (2) of the blade (1).

2. A razor in accordance with claim 1 characterized in that the detachable support head (3, 203) of the blade consists of:
-firstly, a plastic cover (4, 204) forming the top of the said support head, which cover (4, 204) presents an outside face (39) extending in the direction ofthe length ofthe blade (1) and an inside face (30, 230) substantially flat, of length at least equal to that of the latter on which are placed the following molded parts:
- in the middle of its length, a plate (26, 226) forming an elongated locking and positioning component ofthe support head extending perpendicularly to the said lower face (30, 230) of the cover (4, 204) and intended to penetrate with as little play as possible (in relation to the direction of the blade cutting edge and also the direction perpendiculartothis, allowing forthe possibility of inserting the locking plate), in a well (31, 231) of corresponding dimensions cut in the end of the upper section (6) of the holding and traction component or the razor body (5) with which a lower face (3a) of the support head (3) is intended to come into direct contact
- on either side ofthe said plate (26) and nearto its median plane, respectively at least two studs (32) that are hot-crushable at their free end
-the said plate (26, 226) that locks and positions the support head (3,203) presents two notches (34) near to its free end (33) opposite the hood (4, 204), on each of its side edges, which two notches are intended to cooperate with a corresponding flexible locking device (27, 35, 227/235) solid with the inside wall (36) of the upper section (6) of the razor body (5)
- secondly, by the blade (1) itself, suitably perforated so that it can be crossed practically with no play, at least by the two aforesaid hot-crushable studs (32) and possibly by the locking and positioning plate (26, 226)
- thirdly, by a mask (37, 237) in the form of a plate of length substantially equal to that of the blade (1) and perforated in the same way as the latter, studs (32) being of length such that after positioning the blade (1) until it abutts against the inner face (30, 230) of the cover (4, 204), the marking plate (26, 226) and the studs (32) cross through the corresponding openings, respectively (39, 40) and (41, 42) and also in the same way after positioning the perforated mask until it abutts against the blade (1), the said studs (32) slightly project above the latter and can be hot- crushed in order to tightly hold the components constituting the blade support head (3, 203)
- the lateral edges (49) of the end part (33) of the said plate (26, 226) are in the form of a bevel (43) to facilitate insertion of the plate (26, 226) in the well (31, 231) and withdrawal of the flexible locking devices (27/35, 227, 235) before they enter by elasticity their corresponding notches (34) in order to lock the support head (3, 203) to the said upper part (6) of the razor body (5).

3. A razor in accordance with claim 2, characterized in that the flexible locking devices (27/35) consist of two blades (27, 227) perpendicular to the inside face (36) of the top section of the razor body (5); the said blades:
- constitute by their faces (48) oriented towards each other, the lateral walls of the well of the locking plate (26, 226) that cooperate with the side edges (49) of the said plate
- each carry at least one locking device (35, 235) that ensure cooperation, by the elasticity of their three lower edges, with the locking notches (34) of corresponding form, cut near to the end part of the plate (26, 226)
- locking devices (35, 235) consist of moulded projections carried by the said blades (27, 227) and are slightly inclined in the direction of the blade (1) and in relation to the corresponding notches (34), to allow the support head to be withdrawn by a simple traction force on it at the ends of its cover (4).

4. A razor in accordance with claim 3, characterized in that the locking devices or projections (35,235) are placed on the blades (27, 227) so that their faces (35a) opposite the lower faces (30, 230) of the cover (4, 204) cooperate flexibly and firmly with the faces (34a) of the corresponding notches that are inclined in the direction of the blade (1) and of the lower face (30, 230) of the cover, though when in this locking position, at which the face of the lower peripheral edge (3a) of cover (4, 204) is in contact with the upper end face (3a) of body (5), the tips (35b) of the locking projection (35) cannot come into contact with the bottom (34b) of the notch (34) so that section (35a) of the locking projection (35) subjects the inclined face (34a) of the notch (34) to a force determined by the elastic pressure exercised by the blades (27, 227), with which the said projections are solid, and which are constituted for the purpose in the upper end part, with which they are solid, of the razor handle or body (5) and that the lower edge (3a) of the cover (4) is then by the definition of its locking position, in close contact with the upper end face (6a) of the body (5), the locking plate (26) is subject to a component of the said force that acts in the direction opposite to the face (30) with which it is solid, a direction indicated by the arrow (F1), this component firmly applying the said lower edge (3a) of the cover (4, 203) of the support head (3, 203) against the end face (6a) of the razor body (5).

5. A razor in accordance with claim 4, characterized in that the optimum angle of inclination of the face (34a) of the locking notch (34) relative to the side face (49) corresponding to the plate (26) on which it is fitted, is of the order of 30° to 45°.

6. A razor in accordance with claim 2, characterized in that the mask (37, 237) is shaped like a coin with one of its longitudinal edges (44) substantially thicker that its opposite longitudinal edge (45) in order to allow the constitution of housings (47) in the intermediate longitudinal section (46) at the level of the stud openings (42), housings intended to hold the ends of the studs (32) after hot crushing.

7. A razor in accordance with claims 1 to 6, characterized in that the razor body (5) consists of two half-shells on either side of a longitudinal mating surface (50) extending from its upper section (6) carrying the support head to its opposite lower end section; the half shell (51) on the same side as the cutting edge (2) is said to be "ventral" and the other half shell (52) is said to be "dorsal". The assembly of two half shells form a hollow box intended to hold firstly, the free end of the locking plate (26, 226) of the support head (3, 203) and, secondly, the motor (7, 207) and the excentric flyweight (11) and finally the power supply components (82) and the connection components of the latter (54, 55, 56).

8. A rasor in accordance with claim 7, characterized in that each of the half shells (51, 52) carries blades (27, 227) between and parallel to the planes of the faces (48), oriented towards each other, which blades constitute the inside walls of the well (31) of the locking plate (26) and, symmetrically to its median plane perpendicular to the cutting edge (2) of the plane (1), respectively two groups of moulded blades (28a, 28b) oriented towards each other with the end edges (57a, 57b, 257a, 257b) parallel to the said locking plate constituting components that form the wall of the well (31, 231 complementary to the said blades (27, 227) and constituting the transversal walls of the well to complete the well.

9. A razor in accordance with one of claims 1 to 8, characterized in that the stator (10, 210) of the electric motor (7, 207), comprises at least one flat section (89, 289) intended to cooperate with a number of components such as the blades (13,14, 214) and/or housings (213) including faces (213a), edges and/or outside faces of corresponding form constituted on the inside face of at least one of the half shells (51 and/or 52, 251 and/or 252) designed to prevent the relative relation of the said stator (10, 210) in relation to the razor body (5) and, with regard to the blades (14, 214) of plane transversal to the axis (12) of the motor (7, 207), to constitute a positioning and/or holding cradle of the said stator, during work of placing the motor in the corresponding half shell.

10. A razor in accordance with claim 9, characterized in that each half shell (51, 52, 251, 252) comprises a number of blades (15, 16 and 17, 18, 215, 216 and 217, 218) and/or of faces (213b) of housings (213), to hold the stator (10, 210) in the longitudinal direction cooperating with the end section (67) oriented towards the support head (3, 203) for the blades (15,16) and/or a corresponding face (213b) and with its opposite end section (68) for the blades (17 and 18) and/or a corresponding face (213b), in order to constitute for the said stator, in cooperation with the blades (13 and 14) and/or the faces (213a), a longitudinal and transversal housing after final assembly of the half shells.

11. A razor in accordance with one of claims 1 to 10, characterized in that the means of assembly of the half shells (51, 251 and 52, 252) consists of, firstly, between the well (31, 231) and the excentric flyweight (11), a screw (69) crossing through the bottom of a moulded well (7a, 270) with the dorsal half shell (52, 252), the said screw (69) cooperating with a corresponding drilling (71, 271) in a moulded rod (72, 272) with the ventral half shell (51, 251) and, secondly, at the opposite end (23) of a ring (73,273) tightly encircling the corresponding ends of the half shells to which it is held solid by gluing or by a catch mechanism.

12. A razor in accordance with one of claims 1 to 11, characterized in that the support head (3, 203) of the blade (1) carries at each of its ends and parallel to the median plane of the locking plate (26, 226) perpendicular to the cutting edge (2) of the blade, respectively two transversal extensions in the form of ear-shaped lugs (58, 258) designed to cooperate closely with the two housings (59) of corresponding form cut in the lateral walls (60) of the upper section of the razor body (5) by the faces oriented towards each other (61,62) of the lugs (58, 258) and the faces (59a, 59b) of housings (59) and also by their faces (63, 263) corresponding to the end faces (64, 264) of the said housings (59) transversal to the said median plane, in order to complete the action of positioning the support head (3, 203) resulting from the fitting of the locking plate (26, 226) in its well (31, 231).

13. A razor in accordance with one of claims 1 to 12, characterized in that the cover (4, 204) of the blade support head (3, 203) is designed with a holding projection (65) at its top section and at each of its ends, intended to facilitate extraction of the said support head from the well (31, 231).

14. A razor in accordance with one of claims 1 to 13, characterized in that the blade support head (3, 203) presents a moulded component in front of the cutting edge of the blade (1) and at a short distance from it, which component is parallel with the said edge and forms a safety guard (66) and is connected at each of its ends to the cover (4, 204), by transversal extensions of the latter forming transversal holding lugs (58, 258).

15. A razor in accordance with one of claims 1 to 14, characterized in that the motor is placed in relation to the razor body (5) and the blade carrier head (3, 203), so that the trajectory (8, 9) followed by each point of the cutting edge (2) of the blade (1) lies within a plane (21) inclined in relation to the plane (22) of the said blade (1), parallel to its cutting edge (2) and extending, in relation to the end (23) opposite the razor body (5), above the plane (22) of the said blade in the direction of the surface to be shaved.

16. A razor in accordance with claim 15, characterized in that the angle of inclination (A) of the plane (22) of the blade (1) in relation to the plane (21) of the trajectory described by each point of its cutting edge (2), lies approximately between 15° and 35° and preferably of the order of 25°.

17. A razor in accordance with one of claims 1,15 or 16, characterized in that the axis (12) of the rotor is inclined in relation to the plane of the blade, by an angle (B) lying approximately between 55° and 75° and, preferably of the order of 65°.

18. A razor in accordance with one of claims 1 to 17, characterized in that the section (24) of the razor body (5) at a distance from the blade (1) and near to its opposite end (23) comprises an axis of symmetry (25) as from the level of the motor end (7) opposite the blade and in that the motor axis forms an obtuse angle with the said axis of symmetry, which angle opens in the direction (F) of the surface to be shaved, and lies between 165° and 145° and preferably of the order of 155°.

19. A razor in accordance with one of claims 1 to 18, characterized in that the movement-generating component (7/11) is designed so that the frequency of movement of the blade (1) lies approximately between 100 and 200 periods per second and preferably of the order of 150 periods per second.

20. A razor in accordance with one of claims 1 to 19, in which the blade comprises in its plane two cutting edges, as known, (102a, 102b) of parallel direction, opposed, on either side of the surface of the said blade, in relation to a plane of symmetry (103), characterized in that, firstly, the mean plane or the plane of symmetry of the locking plate is identical to the said plane of symmetry (103) of the said cutting edges (102a, 102b) perpendicular to the plane of the blade, with the locking well designed similarly and, secondly, in that the end walls (105) of the lugs (104) extend symmetrically and at an angle of less than 180° on either side of the said median plane of symmetry (103), the corresponding end walls (106) of the housings that cooperate closely with the said lugs (104) and designed similarly in order to allow:
- either, when one of the blade edges is worn, withdrawal of the support head, its turning through 180° and its insertion in the well in this new direction forthe purpose of allowing wear in a single direction, as previously
- or, should no wear occur to one of the cutting
edges, shaving to be carried out alternatively in one or other of the two directions perpendicular to the respective cutting edges (102a, 102b)
and to also allow under the force of the traction exercised in the direction of the razor body, efficient immobilization of the support head transversally to the blade cutting edge.

21. A process of manufacturing a vibrating razor with a cutting blade, in accordance with one of the aforesaid claims, consisting of building the razor body (5) in the form of two half shells (51, 52, 251, 252) designed to be solidly joined together on either side of a longitudinal mating plane (50, 250) extending to the end upper face (6a) of the razor body (5) on which opens the locking well (31, 231) and substantially within the median plane of the said well, up to the opposite lower end section (23) of the said razor body, the half shell (51, 251) on the same side as the blade cutting edge being "ventral" and the other (52, 252) being "dorsal", the two half shells being intended to form a hollow box with each of them presenting on its inside face (36) conjugated moulded components, for example, in the form of blades (28a, 28b, 228a, 228b) designed to constitute when joined opposite each other:
- firstly, the transversal walls of the locking well (31, 231) thus constituting between the free edges (57a, 57b, 257a, 257b) of the corresponding blades, the lateral walls (48) consisting of similar blades (27, 227) carried by the ventral half shell (51, 251) and carrying moulded projections (35, 235) opposite each other and constituting, due to the elasticity of the plastic of which the blades that carry them are made, locking components intended to cooperate with corresponding notches (34) cut in the edge opposite them of the said locking plate (26)
- secondly, cradle components (13-18, 213-218) designed to surround and immobilize the motor in the direction parallel to its axis of rotation (12) and also in the plane transversal to this axis
- thirdly, to fit two flexible metal contact blades (54, 55) on the inside face of the ventral half shell, isolated from each other and each with one of its ends extending up to the two contact components (80) carried by the motor (7, 207) on the corresponding ventral face and designed with their opposite ends to ensure contact with an electric dry cell (82) housed in the bottom end section (24) of the razor body (5)
- fourthly, to place the motor (7, 207) between the cradle components of the ventral half shell, with the branches of the blades (214) designed to be elastic and to partially surround the said motor and to hold it provisionally in place during later stages of assembly, so that the contact devices that it carries come into contact with the corresponding ends of the said metal blades (54, 55)
- fifthly, to ensure that the "dorsal" (5, 252) and "ventral" (51, 251) half shells coincide; the said cradle components on the inside faces being designed to ensure firm holding of the motor in this position
- sixthly, to hold the said "ventral" and "dorsal" half shells tightly to each other by any suitable means, notably at their section corresponding to the upper (6) and lower (23) end sections of the razor body and, finally, to allow positioning of the blade holder head by sliding from the locking plate (26) in the locking well (31, 231) until its face oriented towards the end face of the razor body abutts against the latter with cooperation of the conjugated locking devices provided in the said plate and in the said well.
